# EUROPÄISCHE PATENTSCHRIFT

(11) **EP 4 313 614 B1**
(45) Veröffentlichungstag und Bekanntmachung des Hinweises auf die Patenterteilung: **03.12.2025**
(21) Anmeldenummer: 22700459.5
(22) Anmeldetag: 12.01.2022
(51) Int. Cl.: B42D 25/324, B42D 25/36, B42D 25/425

(54) **OPTISCH VARIABLES SICHERHEITSELEMENT, HERSTELLUNGSVERFAHREN UND PRÄGEANORDNUNG**
OPTICALLY VARIABLE SECURITY ELEMENT, PRODUCTION PROCESS AND EMBOSSING ARRANGEMENT
ÉLÉMENT DE SÉCURITÉ OPTIQUEMENT VARIABLE, PROCÉDÉ DE PRODUCTION ET AGENCEMENT DE GAUFRAGE

(30) Priorität: 25.03.2021 DE 102021001582
(43) Veröffentlichungstag der Anmeldung: 07.02.2024
(73) Patentinhaber: Giesecke+Devrient Currency Technology GmbH, 81677 München (DE)
(72) Erfinder: HOFFMÜLLER, Winfried, 83646 Bad Tölz (DE); SATTLER, Tobias, 83607 Holzkirchen (DE); RAUCH, Andreas, 82441 Ohlstadt (DE)
(74) Vertreter: Giesecke+Devrient IP
(86) Internationale Anmeldenummer: PCT/EP2022/025010
(87) Internationale Veröffentlichungsnummer: WO 2022/199884

(56) Entgegenhaltungen:
- WO-A1-2020/244806
- DE-A1- 102009 031 386

## Beschreibung

Die Erfindung betrifft ein optisch variables Sicherheitselement zur Absicherung von Wertgegenständen und ein Herstellungsverfahren für ein solches optisch variables Sicherheitselement. Die Erfindung betrifft auch Prägeanordnungen mit einem Sicherheitselementhalbzeug und Mitteln zum Einprägen einer Prägestruktur.

Datenträger, wie Wert- oder Ausweisdokumente, aber auch andere Wertgegenstände, wie etwa Markenartikel, werden zur Absicherung oft mit Sicherheitselementen versehen, die eine Überprüfung der Echtheit der Datenträger gestatten und die zugleich als Schutz vor unerlaubter Reproduktion dienen. Die Sicherheitselemente können beispielsweise in Form eines in eine Banknote eingebetteten Sicherheitsfadens, einer Abdeckfolie für eine Banknote mit Loch, eines aufgebrachten Sicherheitsstreifens, eines selbsttragenden Transferelements oder auch in Form eines direkt auf ein Wertdokument aufgebrachten Merkmalsbereichs ausgebildet sein.

Vor einiger Zeit wurden optisch variable Sicherheitselemente vorgeschlagen, die zwei, in unterschiedlichen Höhenstufen angeordnete und jeweils mit einer Farbbeschichtung versehene Reliefstrukturen aufweisen, die in passend eingefärbte Prägelackschichten eingeprägt sind, siehe WO 2020/011390 A1, WO 2020/011391 A1 und WO 2020/011392 A1. Dabei muss der Betrachter allerdings zur Betrachtung der tiefer liegenden Reliefstruktur in der Regel durch die Prägelackschicht der höher liegenden Reliefstruktur hindurchblicken, so dass ja nach gewünschtem optischen Eindruck für die Farbgebung der Prägelacke, insbesondere des Prägelacks der höher liegenden Prägelackschicht, erhebliche Einschränkungen bestehen können.

In DE 102009031386 A1 wird in zwei Prägelackschichten, die auf unterschiedlichen Seiten eines Träges angeordnet sind, eine Prägestruktur eingebracht. WO 2020/244806 A1 zeigt den Oberbegriff von Anspruch 1.

Ausgehend davon liegt der Erfindung die Aufgabe zugrunde, ein gattungsgemäßes optisch variables Sicherheitselement mit attraktivem Erscheinungsbild und hoher Fälschungssicherheit, sowie vorteilhafte Herstellungsverfahren für solche optisch variablen Sicherheitselemente anzugeben.

Diese Aufgabe wird durch die Merkmale der unabhängigen Ansprüche gelöst. Weiterbildungen der Erfindung sind Gegenstand der abhängigen Ansprüche.

Die Erfindung enthält zur Lösung der genannten Aufgabe ein optisch variables Sicherheitselement, das insbesondere zur Absicherung von Wertgegenständen eingesetzt werden kann. Das Sicherheitselement ist mit einer Merkmalsschicht ausgestattet, die in einer gemeinsamen Ebene passergenau zueinander angeordnete erste und zweite Merkmalsbereiche enthält.

Eine passergenaue Anordnung der Merkmalsbereiche bezeichnet dabei insbesondere eine Anordnung, bei der die ersten und zweiten Merkmalsbereiche aneinander anstoßen oder in einem vorbestimmten, definierten geringen Abstand voneinander angeordnet sind. Ein geringer Abstand ist insbesondere ein Abstand von einigen Mikrometern oder einigen zehn Mikrometern bis hin zu 100 µm und in einigen Anwendungen bis zu 200 µm.

Die ersten Merkmalsbereiche enthalten eine erste Prägelackschicht aus einem ersten Prägelack, in die eine Prägestruktur eingeprägt ist, die einen ersten optischen Effekt erzeugt. Die zweiten Merkmalsbereiche enthalten eine zweite Prägelackschicht aus einem zweiten Prägelack, in die eine Prägestruktur eingeprägt ist, die einen zweiten, unterschiedlichen optischen Effekt erzeugt.

Der erste und zweite Prägelack weisen dabei sowohl unterschiedliche Verfestigungseigenschaften als auch unterschiedliche optische Eigenschaften auf.

Die genannten unterschiedlichen Verfestigungseigenschaften der Prägelacke können in unterschiedlichen Verfestigungsverfahren bestehen, die jeweils zu einer Verfestigung der Lacke führen, also insbesondere eine physikalische Trocknung bei thermoplastischen Prägelacken oder eine Strahlungshärtung bei strahlungshärtenden Prägelacken. Die unterschiedlichen Verfestigungseigenschaften können auch in unterschiedlichen Verfestigungsparametern bei dem gleichen Verfestigungsverfahren bestehen, also etwa in unterschiedlichen Erweichungstemperaturen bei thermoplastischen Prägelacken oder in unterschiedlichen Strahlungsarten, Strahlungsintensitäten oder Bestrahlungsdauern bei strahlungshärtenden Prägelacken. Strahlungshärtende Prägelack umfassen insbesondere UV-härtende, mittels IR-Bestrahlung härtende und elektronenstrahlhärtende Prägelacke.

In einer bevorzugten Ausgestaltung sind der erste und zweite Prägelack jeweils durch einen thermoplastischen Prägelack mit unterschiedlichen Erweichungstemperaturen gebildet, so dass die Prägelacke aufgrund des unterschiedlicher Verfestigungsparameters 'Temperatur' unterschiedliche Verfestigungseigenschaften aufweisen. Die Erweichungstemperaturen unterscheiden sich vorzugsweise um mehr als 10 °C, vorzugsweise um mehr als 25 °C, insbesondere um mehr als 50 °C.

Nach einer anderen, ebenfalls vorteilhaften Ausgestaltung ist der erste Prägelack durch einen strahlungshärtenden, insbesondere UV-härtenden Prägelack und der zweite Prägelack durch einen thermoplastischen Prägelack gebildet. Während der erste Prägelack somit durch Einwirkung von Strahlung härtbar ist, ist zweite Prägelack bei erhöhter Temperatur prägbar und verfestigt beim Abkühlen, so dass unterschiedliche Verfestigungsverfahren zur Verfestigung der Lacke führen.

Als unterschiedliche optische Eigenschaften können der erste und zweite Prägelack insbesondere unterschiedliche Farbe, unterschiedliche Transparenz und/oder unterschiedliche Lumineszenz aufweisen. Die Prägelacke sind dabei in einer vorteilhaften Gestaltung lasierend eingefärbt und sind daher sowohl farbig als auch teilweise lichtdurchlässig.

Typischerweise haben die eingesetzten UV-Prägelacke und thermoplastischen Lacke (auch Thermoplasten genannt) die nachfolgend beschriebenen Eigenschaften, wobei allerdings für besondere Anwendungen auch Lacke mit abweichenden Eigenschaften eingesetzt werden können.

Typischer UV-Prägelack ist zunächst deutlich leichter prägbar als thermoplastischer Prägelack. Für eine UV-Prägung kann beispielsweise zunächst ein flüssiger Prägelack auf eine Folie aufgetragen werden. Dieser erreicht ohne Walzenkontakt das Prägewerkzeug. Die Folie mit dem Prägelack wird mithilfe eines Presseurs mit dem Prägewerkzeug in Kontakt gebracht, wobei die Lackoberfläche die Struktur des Prägewerkzeugs annimmt. Bei einem theoretischen, beliebig langsamen Prozess wäre kein Druck erforderlich, der Lack würde einfach in die Strukturen fließen und die Luft verdrängen. In der Praxis ist der Prägeprozess an der Maschine allerdings nicht beliebig langsam, so dass beim Prägen mit zu geringem Presseurdruck der Lack in der vorgegebenen Zeit die Luft nicht mehr vollständig verdrängen kann. Bei gewissen Anforderungen an die Geschwindigkeit und Blasenfreiheit wird daher in der Praxis mit einem gewissen Prägedruck gearbeitet. Würde keine UV-Härtung erfolgen, so würde der Lack nach dem Kontakt mit dem Prägewerkzeug nach dem Abziehen der Folie vom Prägewerkzeug sofort wieder verfließen. In der Praxis hat die Folie allerdings eine gewisse Umschlingung um das Prägewerkzeug. Wenn die Folie mit dem Lack durch den Presseur Kontakt zum Prägewerkzeug hat, entfernt sich die Folie normalerweise nicht mehr spontan vom Prägewerkzeug. Nach dem Presseur, im eigentlich drucklosen Bereich sind UV-Strahler angeordnet, die den UV-Lack, während er noch im Kontakt mit dem Prägewerkzeug steht, vernetzen. Erst nach dieser Reaktion wird die Folie vom Prägewerkzeug abgezogen. Der gesamte Prozess verläuft meist kontinuierlich. Bei dem so gehärteten Lack handelt es sich in der Regel um einen Duroplasten.

Eine Thermoplastenprägung verläuft in der Regel anders als die geschilderte UV-Prägung. Ein Thermoplast ist bei Raumtemperatur fest und dementsprechend nicht fließfähig, bei erhöhter Temperatur wird er bei einer bestimmten Temperatur prägbar. Bei weiter erhöhter Temperatur wird der Lack klebrig, wodurch die sinnvolle Prägbarkeit mit einem Standardprägewerkzeug eingeschränkt wird. Gegebenenfalls können allerdings antihaftbeschichtete Werkzeuge zum Einsatz kommen. Bei einer Thermoplastenprägung kann beispielsweise der Prägestempel erhitzt werden, bei erhöhter Temperatur geprägt und der Prägestempel vor der Entformung gegebenenfalls wieder etwas abgekühlt werden. Bei einem Rolle-zu-Rolle Prozess findet in der Regel keine Abkühlung vor der Entformung statt. Dort kann bei der Thermoplastenprägung beispielsweise die Folie gegebenenfalls mit Kontakt zum Prägewerkzeug aufgeheizt und bei höchster Temperatur geprägt und gleich entformt werden, ohne in den klebrigen Bereich des Thermoplasten zu kommen. Eine so hohe Aufheizung, dass der Thermoplast tatsächlich flüssig wird, wird vorteilhaft vermieden.

Um Anhaftungen eines niedriger schmelzenden Thermoplasten zu vermeiden, ist vorteilhaft das Prägewerkzeug mit einer Antihaftbeschichtung versehen. Alternativ kann eine Anhaftungen vermeidende Metallisierung des ungeprägten Prägelacks vorgesehen sein, oder es wird dafür gesorgt, dass der höherschmelzende Thermoplast erst zu einem späteren Zeitpunkt höher schmelzend wird. Dies kann beispielsweise mithilfe der an anderer Stelle genannten Vernetzer (beispielsweise Isocyanate) oder auch durch eine Strahlungsvernetzung sichergestellt werden. Beispielsweise können zwei thermoplastisch prägbare UV-Rohstoffe nebeneinander liegen, wobei eine dieser beiden Formulierungen einen Photoinitiator enthält. Nach der ersten Prägung kann belichtet werden - in diesem Fall ist danach eine Entformung möglich, da der feste Lack die geprägte Struktur auch ohne Kontakt zum Prägewerkzeug erhält. Die den Photoinitiator enthaltende Formulierung steigt dadurch im Schmelzpunkt an und ist bei den vorherigen Prägebedingungen nicht mehr verformbar. Dann kann die zweite Prägung vorgenommen werden. Entweder lässt man den zweiten "Thermoplasten" unvernetzt oder er wird durch Elektronenstrahlhärtung nachvernetzt, da letzterer Prozess ohne Photoinitiatoren vorgenommen werden kann. Alternativ kann der zweite Thermoplast ebenfalls einen Photoinitiator enthalten, der bei der(n) Wellenlänge(n) des ersten Strahlers nicht angesprochen wird.

Neben den bereits erwähnten und vorteilhaften Ausbildungen der Prägelacke ist es grundsätzlich auch möglich, Prägelacke zu verwenden, die thermisch anstatt photochemisch aushärten bzw. vernetzen. Beispielsweise haben manche Prägelacke eine Erweichungstemperatur T₁ und eine Aushärtungstemperatur T₂ > T₁. Solche Prägelacke können beispielsweise auf Basis von Acrylaten mit Isocyanaten gebildet sein.

Eine weitere Vorgehensweise besteht in einer selektiven Erwärmung eines der Prägelacke. Dabei führt ein Bereich mit einem selektiv anregbaren Stoff (im UV/Sichtbaren/IR- oder elektrisch/kapazitiv/magnetisch mit Wechselfeld) selektiv nur zur Erwärmung des diesen Stoff enthaltenen Bereichs. Auf diese Weise können beispielsweise auch zwei Bereiche mit UV-Prägelack vorgesehen sein und nacheinander bearbeitet, insbesondere geprägt werden.

Mit Vorteil enthalten die Prägestrukturen der ersten und zweiten Prägelackschicht jeweils Strukturelemente mit Strukturabmessungen in der Ebene, die zwischen 30 µm und 200 µm, insbesondere zwischen 50 µm bis 150 µm liegen. Eine oder beide Prägestrukturen enthalten als Strukturelemente vorteilhaft Mikrospiegelanordnungen mit gerichtet reflektierenden Mikrospiegeln, insbesondere mit nicht-diffraktiv wirkenden Spiegeln, und vorzugsweise mit planen Spiegeln, Hohlspiegeln und/oder fresnelartigen Spiegeln.

Die Prägestrukturen der ersten und zweiten Prägelackschicht können vorteilhaft unmittelbar aneinander anschließen, es ist allerdings auch möglich, dass zwischen den Prägestrukturen der ersten und zweiten Prägelackschicht ein schmaler Übergangsbereich vorliegt, in dem die Prägehöhe und/oder Prägequalität einer der Prägestrukturen abnimmt. Der Übergangsbereich hat vorzugsweise eine Breite von weniger als 10 µm, insbesondere von weniger als 5 µm. In dem Übergangsbereich kann beispielsweise die Form der Prägestrukturen erhalten sein, aber die Höhe der Prägestrukturen von einem Maximalwert im Inneren des Merkmalsbereichs auf einen Minimalwert am Rand des Merkmalsbereichs angrenzend an den anschließenden Merkmalsbereich abnehmen. Der Minimalwert kann dabei auch Null sein. In dem Übergangsbereich kann auch die Qualität der Prägestrukturen gegenüber dem Inneren des Merkmalsbereichs reduziert sein, beispielsweise können dort die Strukturelemente der Prägung nur unvollständig in den Prägelack übertragen sein.

Die Prägelackschichten der ersten und zweiten Merkmalsbereiche sind vorteilhaft ohne Lücken und Überlappungen nebeneinander angeordnet.

Die Prägestrukturen der ersten und zweiten Prägelackschicht liegen mit Vorteil im Wesentlichen auf derselben Höhe, was insbesondere bedeutet, dass sich die mittleren Höhen der beiden Prägestrukturen um nicht mehr als die Höhendifferenz innerhalb jeder Prägestruktur unterscheiden.

In einer vorteilhaften Weiterbildung sind die erste und zweite Prägelackschicht mit einer gemeinsamen reflexionserhöhenden Beschichtung, insbesondere einer hochbrechenden oder metallischen Beschichtung versehen.

Gemäß einer vorteilhaften Ausgestaltung weist das Sicherheitselement eine leicht verformbare Trägerfolie auf, insbesondere eine Trägerfolie mit einer Dicke von weniger als 23 µm, vorzugsweise einer Dicke von weniger als 19 µm und besonders bevorzugt einer Dicke zwischen 6 µm und 15 µm. Auch eine Trägerfolie mit einer Glasübergangstemperatur T_{g}, die kleiner ist als die Erweichungstemperatur zumindest eines thermoplastischen Prägelacks der Merkmalsschicht kommt als leicht verformbare Trägerfolie vorteilhaft in Betracht.

Nach einer weiteren vorteilhaften Ausgestaltung enthält das Sicherheitselement eine Ausgleichsschicht, die bei der Erweichungstemperatur zumindest eines thermoplastischen Prägelacks der Merkmalsschicht flexibel, insbesondere elastisch, also reversibel verformbar ist.

Die Ausgleichsschicht kann beispielsweise aus einem Silikonkautschuk gebildet sein. Je nach den Eigenschaften der Ausgleichsschicht kann es vorteilhaft sein, die Ausgleichsschicht als mittlere Schicht in einem Sandwichaufbau mit einer Trägerfolie, der Ausgleichsschicht und einer dünnen Abdeckschicht einzusetzen, um durch die abschließende Abdeckschicht eine problemlose Überbeschichtbarkeit sicherzustellen. Die dünne Abdeckschicht weist vorteilhaft eine Schichtdicke von 3 bis 6 µm, beispielsweise 4,5 µm auf. Die Schichtdicke der Ausgleichsschicht liegt mit Vorteil zwischen etwa 2 und etwa 20 µm.

Die Ausgleichsschicht kann auch durch einen Schaum gebildet sein oder einen Schaum umfassen. Solche Ausgleichsschichten aus oder mit Schäumen sind besonders flexibel und kompressibel, zeigen aber oft Lichtstreuung an Blasengrenzen und weisen daher in der Regel eine etwas geringere Transparenz auf.

Es versteht sich, dass das optisch variable Sicherheitselement weitere Schichten, wie etwa Schutz-, Abdeck- oder zusätzliche Funktionsschichten, maschinenlesbare Elemente, Primerschichten oder Heißsiegellackschichten enthalten kann, die allerdings nicht die wesentlichen Elemente der vorliegenden Erfindung darstellen und daher nicht näher beschrieben sind.

Das Sicherheitselement ist mit Vorteil ein Sicherheitsfaden, insbesondere ein Fenstersicherheitsfaden oder ein Pendelsicherheitsfaden, ein Aufreißfaden, ein Sicherheitsband, ein Sicherheitsstreifen, ein Patch oder ein Etikett zum Aufbringen auf ein Sicherheitspapier, Wertdokument oder dergleichen.

Die Erfindung enthält auch ein Verfahren zum Herstellen eines optisch variablen Sicherheitselements, bei dem auf einem Träger eine Merkmalsschicht erzeugt wird, die in einer gemeinsamen Ebene passergenau zueinander angeordnete erste und zweite Merkmalsbereiche enthält.

Bei dem Verfahren wird in den ersten Merkmalsbereichen eine erste Prägelackschicht aus einem ersten Prägelack aufgebracht und eine Prägestruktur in die Prägelackschicht geprägt, die einen ersten optischen Effekt erzeugt.

In den zweiten Merkmalsbereichen wird eine zweite Prägelackschicht aus einem zweiten Prägelack aufgebracht und eine zweite Prägestruktur in die Prägelackschicht geprägt, die einen zweiten, unterschiedlichen optischen Effekt erzeugt.

Dabei werden als erster und zweiter Prägelack jeweils Prägelacke aufgebracht die sowohl unterschiedliche optische Eigenschaften als auch unterschiedliche Verfestigungseigenschaften aufweisen. Während die Verwendung von Prägelacken mit unterschiedlichen Verfestigungseigenschaften gegenwärtig bevorzugt ist, können auch Prägelacke mit gleichen Verfestigungseigenschaften eingesetzt werden, wenn diese zu unterschiedlichen Zeitpunkten verfestigt werden. Beispielsweise können als erster und zweiter Prägelack jeweils UV-Prägelacke verwendet werden und der erste UV-Prägelack nach einer UV-Prägung verfestigt werden, dann ein zweiter UV-Prägelack aufgebracht und dieser nach UV-Prägung ebenfalls verfestigt werden. In diesem Fall werden die Prägelacke zu unterschiedlichen Zeitpunkten verfestigt, können aber ansonsten die gleichen Verfestigungseigenschaften aufweisen.

In einer vorteilhaften Verfahrensvariante ist vorgesehen, dass
- in den ersten Merkmalsbereichen eine erste Prägelackschicht aus einem thermoplastischen Prägelack mit einer höheren Erweichungstemperatur und in den zweiten Merkmalsbereichen eine zweite Prägelackschicht aus einem thermoplastischen Prägelack mit einer niedrigeren Erweichungstemperatur aufgebracht wird,
- ein erster Prägeschritt bei höherer Temperatur durchgeführt wird und die erste Prägelackschicht dabei mit der ersten Prägestruktur versehen wird, und
- nachfolgend ein zweiter Prägeschritt bei niedrigerer Temperatur durchgeführt wird und die zweite Prägelackschicht dabei mit der zweiten Prägestruktur versehen wird.

In einer anderen, ebenfalls vorteilhaften Verfahrensvariante ist vorgesehen, dass
- in den ersten Merkmalsbereichen eine erste Prägelackschicht aus einem thermoplastischen Prägelack und in den zweiten Merkmalsbereichen eine zweite Prägelackschicht aus einem strahlungshärtenden Prägelack aufgebracht wird,
- ein erster Prägeschritt bei höherer Temperatur durchgeführt wird und die erste Prägelackschicht dabei mit der ersten Prägestruktur versehen wird, und
- nachfolgend ein zweiter Prägeschritt bei niedrigerer Temperatur und unter Strahlungseinwirkung durchgeführt wird und die zweite Prägelackschicht dabei mit der zweiten Prägestruktur versehen und gehärtet wird.

In allen Verfahrensvarianten kann vorteilhaft in einem ersten Prägeschritt die erste Prägelackschicht geprägt und verfestigt werden, während die zweite Prägelackschicht verformbar bleibt und nach dem ersten Prägeschritt teilweise oder vollständig verfließt.

Bei einer weiteren vorteilhaften Verfahrensvariante ist vorgesehen, dass
- in den ersten Merkmalsbereichen eine erste Prägelackschicht aus einem strahlungshärtenden Prägelack und in den zweiten Merkmalsbereichen eine zweite Prägelackschicht aus einem thermoplastischen Prägelack aufgebracht wird, und
- der strahlungshärtenden Prägelack in einem ersten Prägeschritt mit der ersten Prägestruktur versehen und gehärtet wird, und
- nachfolgend ein zweiter Prägeschritt durchgeführt wird und die zweite Prägelackschicht dabei mit der zweiten Prägestruktur versehen wird.

Die zweite Prägestruktur wird dabei bei dem zweiten Prägeschritt nur in die zweite Prägelackschicht, nicht aber in die erste Prägelackschicht übertragen.

Mit besonderem Vorteil wird bei dem zweiten Prägeschritt ein flexibles Prägewerkzeug, ein weicher Prägepresseur oder eine flexible Ausgleichschicht im Schichtaufbau des Sicherheitselements eingesetzt, um die zweite Prägestruktur nur in die zweite Prägelackschicht zu übertragen. Dadurch kann sichergestellt werden, dass die Prägung in den zweiten Merkmalsbereichen in die zweite Prägelackschicht übertragen werden kann ohne die bereits vorliegende erste Prägestruktur zu zerstören oder beschädigen. Wie weiter unten genauer erläutert, kann sich zu diesem Zweck das flexible Prägewerkzeugs im Bereich der gehärteten ersten Prägestruktur verformen, oder die Bereiche mit der gehärteten ersten Prägestruktur können ausreichend weit in den weichen Prägepresseur oder die flexible Ausgleichschicht gedrückt werden.

Die Erfindung enthält weiter eine Prägeanordnung umfassend
- ein Sicherheitselementhalbzeug zur Weiterverarbeitung zu einem optisch variablen Sicherheitselement der oben beschriebenen Art, mit einer Merkmalsschicht, die in einer gemeinsamen Ebene passergenau zueinander angeordnete erste und zweite Merkmalsbereiche enthält, wobei
   -- die ersten Merkmalsbereiche eine Prägelackschicht aus einem verfestigten Prägelack enthalten, in die eine Prägestruktur eingeprägt ist, die einen ersten optischen Effekt erzeugt, und
   -- die zweiten Merkmalsbereiche eine zweite Prägelackschicht aus einem unverfestigten Prägelack enthalten,
   -- wobei der erste und zweite Prägelack sowohl unterschiedliche Verfestigungseigenschaften als auch unterschiedliche optische Eigenschaften aufweisen, und
- ein flexibles Prägewerkzeug mit einer zweiten Prägestruktur, vorzugsweise zum Einprägen einer Prägestruktur, die einen zweiten, unterschiedlichen optischen Effekt erzeugt, nur in die Prägelackschicht mit dem unverfestigten Prägelack des Sicherheitselementhalbzeugs.

Das flexible Prägewerkzeug kann dabei insbesondere aus Silikonkautschuk gebildet sein.

Die Erfindung enthält schließlich auch eine Prägeanordnung umfassend
- ein Sicherheitselementhalbzeug zur Weiterverarbeitung zu einem optisch variablen Sicherheitselement der oben beschriebenen Art, mit einer Merkmalsschicht, die in einer gemeinsamen Ebene passergenau zueinander angeordnete erste und zweite Merkmalsbereiche enthält, wobei
   -- die ersten Merkmalsbereiche eine Prägelackschicht aus einem verfestigten Prägelack enthalten, in die eine Prägestruktur eingeprägt ist, die einen ersten optischen Effekt erzeugt, und
   -- die zweiten Merkmalsbereiche eine zweite Prägelackschicht aus einem unverfestigten Prägelack enthalten,
   -- wobei der erste und zweite Prägelack sowohl unterschiedliche Verfestigungseigenschaften als auch unterschiedliche optische Eigenschaften aufweisen, und
- ein hartes Prägewerkzeug mit einer zweiten Prägestruktur und einen weichen Prägepresseur mit einer Shorehärte von weniger als 90, insbesondere von weniger als 85, vorzugsweise zum Einprägen einer Prägestruktur, die einen zweiten, unterschiedlichen optischen Effekt erzeugt, nur in die Prägelackschicht mit dem unverfestigten Prägelack indem das Sicherheitselementhalbzeug zwischen dem harten Prägewerkzeug und dem weichen Prägepresseur geprägt wird.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung einer Banknote mit einem optisch variablen Sicherheitselement,
- Fig. 2: in schematischer Darstellung ein Sicherheitselement mit einem Trägersubstrat mit einer geprägten Merkmalsschicht,
- Fig. 3: in (a) bis (d) vier Zwischenschritte bei der Herstellung eines Sicherheitselements mit einer Merkmalschicht mit zwei thermoplastischen Prägelacken unterschiedlicher Erweichungstemperatur,
- Fig. 4: in (a) bis (d) vier Zwischenschritte bei der Herstellung eines Sicherheitselements mit einer Merkmalschicht aus einem thermoplastischer Prägelacke und einem UV-Prägelack,
- Fig. 5: in (a) bis (c) Zwischenschritte bei der Herstellung eines Sicherheitselements unter Verwendung eines flexiblen Prägewerkzeugs,
- Fig. 6: in (a) bis (c) Zwischenschritte bei der Herstellung eines Sicherheitselements unter Verwendung eines harten Prägewerkzeugs in Verbindung mit einem weichen Prägepresseur,
- Fig. 7: in (a) bis (c) Zwischenschritte bei der Herstellung eines Sicherheitselements, in dessen Schichtaufbau eine flexible Ausgleichsschicht vorgesehen ist,
- Fig. 8: in (a) bis (d) Zwischenschritte bei der Aufbringung zweier unterschiedlicher Prägelacke in einer Merkmalsschicht ohne Registerschwankungen nebeneinander,
- Fig. 9: in (a) bis (c) Zwischenschritte bei einer anderen Variante zur Aufbringung zweier unterschiedlicher Prägelacke in einer Merkmalsschicht ohne Registerschwankungen nebeneinander,
- Fig. 10: in (a) bis (c) Zwischenschritte bei einer weiteren Variante zur Aufbringung zweier unterschiedlicher Prägelacke in einer Merkmalsschicht ohne Registerschwankungen nebeneinander,
- Fig. 11: in (a) und (b) Zwischenschritte bei der Aufbringung und hochaufgelösten Strukturierung einer UV-Prägelackschicht,
- Fig. 12: in (a) und (b) Zwischenschritte bei einer weiteren Möglichkeit, zwei unterschiedliche Prägelacke in einer Merkmalsschicht ohne Registerschwankungen nebeneinander aufzubringen,
- Fig. 13: in (a) bis (c) Zwischenschritte bei einem Verfahren zur registrierten Aufbringung zwei unterschiedliche Prägelacke mit Hilfe eines mechanischen Schichtabtrags, und
- Fig. 14: in (a) bis (d) Zwischenschritte bei einem Verfahren zur registrierten Aufbringung zwei unterschiedliche Prägelacke mittels Hilfe eines selektiven Abtragsmediums.

Die Erfindung wird nun am Beispiel von Sicherheitselementen für Banknoten erläutert. Figur 1 zeigt dazu eine schematische Darstellung einer Banknote 10 mit einem optisch variablen Sicherheitselement 12 in Form eines aufgeklebten Transferelements. Es versteht sich allerdings, dass die Erfindung nicht auf Transferelemente und Banknoten beschränkt ist, sondern bei allen Arten von Sicherheitselementen eingesetzt werden kann, beispielsweise bei Etiketten auf Waren und Verpackungen oder bei der Absicherung von Dokumenten, Ausweisen, Pässen, Kreditkarten, Gesundheitskarten und dergleichen. Bei Banknoten und ähnlichen Dokumenten kommen neben Transferelementen (wie Patches mit oder ohne eigene Trägerschicht) beispielsweise auch Sicherheitsfäden oder Sicherheitsstreifen in Betracht.

Das Sicherheitselement 12 vermittelt dem Betrachter trotz seiner flachen Ausbildung einen dreidimensionalen Eindruck und zeigt beispielsweise zugleich einen binären Farb- und Effektwechsel beim Kippen der Banknote 10, bei dem aus einer ersten Betrachtungsrichtung ein erstes dreidimensionales Motiv in einer ersten Farbe und aus einer zweiten Betrachtungsrichtung zweites dreidimensionales Motiv in einer zweiten Farbe erscheint.

Solche und zahlreiche andere visuelle Effekte können vorteilhaft mit Sicherheitselementen erzeugt werden, bei denen in einer Ebene des Sicherheitselements zwei oder mehr Prägelackschichten gepassert nebeneinander angeordnet sind, welche gezielt mit verschiedenen, voneinander unabhängigen Prägestrukturen versehen sind. Die Prägelackschichten weisen neben der unterschiedlichen Prägung zweckmäßig auch andere unterschiedliche Eigenschaften auf, nämlich insbesondere unterschiedliche visuelle Eigenschaften, wie etwa unterschiedliche Farbe, Transparenz und/oder Lumineszenz. Auf diese Weise lassen sich die durch die Prägung erzeugten optisch variablen Effekte einerseits und die durch die Zusatzeigenschaften der Prägelackschichten erzeugten visuellen Wirkungen andererseits perfekt gepassert aufeinander abstimmen.

Zur Illustration zeigt Fig. 2 in schematischer Darstellung ein Sicherheitselement 20 mit einer Trägerfolie 22 in Form einer transparenten PET-Folie, die mit einer geprägten Merkmalsschicht 24 versehen ist. Die Merkmalsschicht 24 besteht aus einer alternierenden Abfolge von Merkmalsbereichen 30, 40 gewünschter Form und Größe (nur einer der Merkmalsbereiche ist jeweils mit Bezugszeichen versehen), die sich voneinander sowohl durch die unterschiedliche lasierende Färbung der aufgebrachten Prägelackschichten 32, 42, als auch durch die unterschiedliche Ausbildung der jeweiligen Prägestrukturen 34, 44 unterscheiden.

Die Prägestrukturen 34, 44 der beiden Merkmalsbereiche 30, 40 liegen in einer gemeinsamen Ebene im Wesentlichen auf gleichem Höhenniveau und sind mit einer gemeinsamen reflexionserhöhende Metallbeschichtung 26, beispielsweise einer aufgedampften Aluminiumschicht versehen. Die metallisierten Prägestrukturen sind im Ausführungsbeispiel mit einer Lackschicht 28 eingeebnet und das Sicherheitselement ist über eine Klebeschicht 29 auf dem gewünschten Zielsubstrat, wie etwa der Banknote 10 aufklebbar. Nach dem Aufkleben kann das Trägersubstrat 22 abgezogen werden oder als Schutzfolie im Sicherheitselement verbleiben.

Das Sicherheitselement 20 ist auf Betrachtung durch die lasierenden Prägelackschichten 32, 42 hindurch ausgelegt. Dabei blickt der Betrachter 14 In den Merkmalsbereichen 30 durch die Prägelackschichtbereiche 32 auf die metallisierten Prägestrukturen 34, während er in den Merkmalsbereichen 40 durch die Prägelackschichtbereiche 42 auf die metallisierten Prägestrukturen 44 blickt. Beispielsweise kann der Prägelack 32 lasierend rot eingefärbt sein und die Prägestrukturen 34 können als Motiv eine gewölbte Darstellung der Wertzahl "10" erzeugen, während der Prägelack 42 lasierend grün eingefärbt ist und die Prägestrukturen 44 als Motiv eine gewölbte Darstellung eines Wappens erzeugen. Die beiden Motive können auch aus unterschiedlichen Betrachtungsrichtungen erkennbar sein. Wie aus Fig. 2 ersichtlich, sind die Merkmalsbereiche 30, 40 mit ihren durch die Prägelackschichten 32, 42 erzeugten unterschiedlichen Farbwirkungen und ihren durch die Prägungen 34, 44 erzeugten unterschiedlichen Motiven unmittelbar nebeneinander, ohne Lücken oder Überlappungen gepassert angeordnet.

Das Grundprinzip einer vorteilhaften Herstellung der Merkmalschicht 24 beispielsweise des Sicherheitselements 20 wird nun mit Bezug auf die Figu-ren 3 und 4 näher erläutert, die jeweils in (a) bis (d) vier Zwischenschritte bei der Herstellung des Sicherheitselements 20 zeigen.

Zunächst wird mit Bezug auf Fig. 3(a) eine Trägerfolie 22, beispielsweise eine transparente, farblose PET-Folie, bereitgestellt und in den gewünschten Merkmalsbereichen 30, 40 jeweils mit einem thermoplastischen Prägelack 32 bzw. 42 der gewünschten Farbwirkung beschichtet. Die thermoplastischen Prägelacke 32, 42 sind dabei so aufeinander abgestimmt, dass sie neben den unterschiedlichen Farben auch unterschiedliche Erweichungstemperatur aufweisen und daher bei unterschiedlichen Temperaturen prägbar sind. Beispielsweise ist der thermoplastische Prägelack 42 bereits bei einer niedrigeren Temperatur T₂ prägbar, während der thermoplastische Prägelack 32 erst bei einer höheren Temperatur T₁ > T₂ prägbar ist.

Dann werden in einem ersten Prägeschritt, der bei höherer Temperatur T₁ durchgeführt wird, mit einem ersten Prägewerkzeug 50 beide Prägelacke 32, 42 mit der ersten Prägestruktur 34 versehen, wie in Fig. 3(b) illustriert.

Die Trägerfolie mit der geprägten Merkmalsschicht wird dann auf die niedrigere Temperatur T₂ abgekühlt und entformt, und dadurch der Prägelack 32 in den Merkmalsbereichen 30 mit der eingeprägten Prägestruktur 34 verfestigt, während der Prägelack 42 noch verformbar bleibt. Der Prägelack 42 wird daher nach der Entformung noch teilweise oder vollständig verfließen und die erste Prägung allenfalls unvollständig annehmen, wie in Fig. 3(c) durch das Bezugszeichen 34' angedeutet.

In Fig. 3(c) ebenfalls dargestellt ist das zweite Prägewerkzeug 52 für den zweiten Prägeschritt, mit dem bei der niedrigeren Temperatur T₂ die zweite Prägestruktur 44 in die noch verformbare Prägelackschicht 42 der Merkmalsbereiche 40 eingeprägt wird. Die Prägestruktur 34 der Merkmalsbereiche 30 ist bereits verfestigt, sie wird insbesondere aufgrund der nachfolgend genauer beschriebenen Maßnahmen von dem zweiten Prägeschritt nicht mehr wesentlich beeinflusst.

Nach dem zweiten Prägeschritt wird die Trägerfolie mit der zweifach geprägten Merkmalsschicht auf eine Temperatur T < T₂, beispielsweise auf Zimmertemperatur abgekühlt und dadurch auch der Prägelack 42 in den Merkmalsbereichen 40 verfestigt.

Auf diese Weise wird eine Merkmalsschicht 24 mit der gewünschten, auf die Merkmalsbereiche 30, 40 gepasserten Doppelprägung 34, 44 erhalten, wie in Fig. 3(d) dargestellt. Anschließend kann die Merkmalsschicht 24 metallisiert werden, wie in Fig. 2 illustriert, oder das Zwischenprodukt der Fig. 3(d) kann in anderer Weise zu einem gewünschten Sicherheitselement weiterverarbeitet werden.

Bei der Ausgestaltung der Fig. 4 kommen anstelle zweier thermoplastischer Prägelacke mit unterschiedlichen Erweichungstemperaturen ein thermoplastischer Prägelack 32 und ein UV-Prägelack 42 zum Einsatz. Anders als bei den weiter unten beschriebenen Ausgestaltungen wird bei der Gestaltung der Fig. 4 zunächst der thermoplastische Prägelack und erst danach der UV-Prägelack geprägt. Auch wenn ein UV-Prägelack typischerweise leichter prägbar ist als ein thermoplastische Prägelack, kann beim Einsatz geeigneter Prägelacke und/oder unter geeigneten Bedingungen auch eine Prägereihenfolge wie in Fig. 4 zum Einsatz kommen.

Mit Bezug auf Fig. 4(a) wird eine Trägerfolie 22, beispielsweise eine transparente, farblose PET-Folie, bereitgestellt und in den Merkmalsbereichen 30 mit einem thermoplastischen Prägelack 32 und in den Merkmalsbereichen 40 mit einem UV-Prägelack 42, jeweils mit einer gewünschten unterschiedlichen Farbwirkung beschichtet.

Dann wird in einem ersten Prägeschritt mit einem ersten Prägewerkzeug 50 unter Prägebedingungen, bei denen der thermoplastische Prägelack 32 prägbar ist, die erste Prägestruktur 34 eingeprägt, wie in Fig. 4(b) illustriert. Die Prägebedingungen können beispielsweise eine Temperatur T₁ von 120 °C und hohen Prägedruck umfassen.

Danach wird die Trägerfolie mit der geprägten Merkmalsschicht auf eine Temperatur eine niedrigere Temperatur T₂ < T₁ abgekühlt und entformt und dadurch der Prägelack 32 in den Merkmalsbereichen 30 verfestigt. Die niedrigere Temperatur T₂ kann beispielsweise T₂ = 30 °C betragen. Der UV-Prägelack 42 wird bei den Prägebedingungen des ersten Prägeschritts nicht verprägt, so dass nach dem ersten Prägeschritt in den Merkmalsbereichen 30 der mit der Prägestruktur 34 versehen Prägelack 32 und in den Merkmalsbereichen 40 der unverprägte UV-Prägelack 42 vorliegt, wie in Fig. 4(c) dargestellt.

Ebenfalls in Fig. 4(c) gezeigt ist das zweite Prägewerkzeug 52, mit dem bei der niedrigeren Temperatur T₂ und unter UV-Bestrahlung 54 die zweite Prägestruktur 44 in die UV-härtbare Prägelackschicht 42 der Merkmalsbereiche 40 eingeprägt wird. Durch die Härtung der Prägelackschicht 42 mittels der Strahlung einer UV-LED kann der Wärmeeintrag in die thermoplastische Schicht 32 minimiert werden. Wegen der niedrigen Temperatur beim zweiten Prägeschritt und aufgrund der nachfolgend genauer beschriebenen Maßnahmen wird die bereits verfestigte Prägestruktur 34 der Merkmalsbereiche 30 von dem zweiten Prägeschritt nicht wesentlich beeinflusst.

Nach dem zweiten Prägeschritt und der UV-Härtung ist auch der Prägelack 42 in den Merkmalsbereichen 40 verfestigt, so dass wie bei Fig. 3 eine Merkmalsschicht 24 mit einer gewünschten, auf die Merkmalsbereiche 30, 40 gepasserten Doppelprägung 34, 44 erhalten wird, wie in Fig. 4(d) dargestellt.

Bei den im Zusammenhang mit den Figuren 3 und 4 beschriebenen Gestaltungen liegen beim ersten Prägeschritt bereits beiden Prägelackschichten 32, 42 auf der Trägerfolie vor. Es ist allerdings auch möglich, die später zu prägende Schicht erst nach der erfolgten Prägung der zuerst zu prägenden Schicht aufzubringen. Auch in diesem Fall ist es wesentlich, dass die Prägung der zuerst geprägten Schicht bei den Prägebedingungen der später geprägten Schicht erhalten bleibt. Hierfür sind in der Regel besondere Maßnahmen erforderlich, die mit Bezug auf die Figuren 5 bis 7 nunmehr näher erläutert werden.

Eine Möglichkeit sicherzustellen, dass die Prägung der zuerst geprägten Schicht durch den nachfolgenden Prägeschritt nicht zerstört oder beschädigt wird, besteht im Einsatz eines flexiblen Prägewerkzeugs für die zweite Prägung.

Dies ist anhand der Gestaltung der Fig. 5 illustriert, in der die Merkmalsschicht 24 ähnlich wie in dem Beispiel der Fig. 4 einerseits Merkmalsbereiche 30 mit einem thermoplastischen Prägelack 32 und andererseits Merkmalsbereiche 40 mit einem UV-Prägelack 42 enthält. Die jeweils einzuprägenden Strukturen 34 bzw. 44 weisen in der Ebene Strukturabmessungen L₁ bzw. L₂ von 50 µm bis 150 µm auf. Die Strukturhöhe liegt typischerweise in einer Größenordnung von einigen Mikrometern.

Bei der Variante der Fig. 5 wird zunächst der UV-Prägelack 42 mit der gewünschten zweiten Prägestruktur 44 versehen und dann gehärtet, wie in Fig. 5(a) dargestellt. Der thermoplastische Prägelack 32 kann ebenfalls verprägt sein oder er kann, wie in Fig. 5(a), durch Verfließen ohne eingeprägte Struktur verblieben sein.

Nun wird die erste Prägestruktur 34 mit Hilfe eines flexiblen Prägewerkzeugs 60 eingeprägt, welches an seiner Oberfläche die gewünschte Prägestruktur 34 trägt. Das flexible Prägewerkzeug 60 ist beispielsweise aus Silikonkautschuk gebildet und verformt sich durch Druckspitzen auf einer Längenskala λ von einigen Mikrometern. Die Merkmalsbereiche 40 mit dem bereits gehärteten UV-Prägelack 42 bewirken bei der Prägung eine entsprechende Verformung 62 des flexiblen Prägewerkzeugs 60, so dass einerseits die bereits gehärteten Prägelackbereiche 42 nicht beschädigt werden, andererseits aber Prägelack 32 in den Merkmalsbereichen 30 mit der Prägestruktur 34 geprägt werden kann, wie in Fig. 5(b) illustriert.

Da die Übergangsbereiche 64, in denen sich die Form des Prägewerkzeugs 60 stark ändert, eine Abmessung der Größenordnung λ « L₁, L₂ aufweisen, die Übergangsbereiche 64 also deutlich kleiner als die Strukturabmessungen der Prägungen 34, 44 sind, hat eine eventuell geringere, mangelhafte oder sogar fehlende Prägung in den Übergangsbereichen 64 keinen nennenswerten Einfluss auf die Qualität der Prägestrukturen 34 im Merkmalsbereich 30 insgesamt.

Nach dem Abkühlen des thermoplastischen Prägelacks 32 und dem Entformen des flexiblen Prägewerkzeugs 60 ist die Merkmalsschicht 24 daher in den Merkmalsbereichen 30, 40 mit der gewünschten gepasserten Doppelprägung 34, 44 versehen, wie in Fig. 5(c) dargestellt.

Eine andere Möglichkeit besteht mit Bezug auf Fig. 6 in der Verwendung eines harten Prägewerkzeugs 70 in Verbindung mit einem weichen Prägepresseur 72 und einer geeigneten Trägerfolie 74 im Sicherheitselement.

Bei dieser Gestaltung entspricht die in Fig. 6(a) dargestellte Ausgangssituation weitgehend der Ausgangssituation der Fig. 5(a), das heißt, auf einer geeigneten, weiter unten genauer beschriebenen Trägerfolie 74, liegt eine Merkmalsschicht 24 vor, bei der in Merkmalsbereichen 30 ein thermoplastischer Prägelack 32 und in Merkmalsbereichen 40 ein UV-Prägelack 42 aufgebracht ist. Der UV-Prägelack 42 wurde dabei in einem ersten Prägeschritt bereits mit einer gewünschten Prägung 44 versehen. Auch hier weisen die einzuprägenden Strukturen 34, 44 Strukturabmessungen L₁ bzw. L₂ in der Ebene auf, die zwischen 50 µm und 150 µm liegen.

Für die Prägung der Prägestruktur 34 in dem zweiten Prägeschritt wird bei dem Verfahren der Fig. 6 ein hartes Prägewerkzeug 70 eingesetzt, das beispielsweise aus Nickel bestehen kann. Das harte Prägewerkzeug 70 ist besonders gut für die Prägung von thermoplastischem Lack 32 geeignet, es kann allerdings Höhenunterschiede weniger gut ausgleichen als das flexible Prägewerkzeug 60 der Gestaltung der Fig. 5.

Um dennoch sicherzustellen, dass die bereits geprägten und gehärteten Lackbereiche 42 im zweiten Prägeschritt nicht verformt oder beschädigt werden, wird ausgenutzt, dass für eine Prägung stets ein Gegendruck erforderlich ist, der in der Regel von einem Prägepresseur 72 aufgebracht wird. Als Besonderheit wird bei dem Verfahren der Fig. 6 ein relativ weicher Prägepresseur 72 eingesetzt, der aus einem Elastomer mit einer Härte von weniger als 90 Shore, insbesondere von weniger als 85 Shore besteht.

Wie in Fig. 6(b) schematisch illustriert, werden im zweiten Prägeschritt die bereits gehärteten UV-Prägelackbereiche 42 von dem harten Prägewerkzeug 70 zusammen mit der Trägerfolie 74 ausreichend weit in den weichen Prägepresseur 72 gedrückt, um die Prägung des thermoplastischen Prägelackes 32 ohne Beschädigung oder Zerstörung der UV-Prägelackebereiche 42 vornehmen zu können.

Nach dem Abkühlen und Entformen des thermoplastischen Prägelacks 32 ist die Merkmalsschicht 24 dann in den Merkmalsbereichen 30, 40 mit der gewünschten gepasserten Doppelprägung 34, 44 versehen, wie in Fig. 6(c) dargestellt.

Als Alternative oder als Ergänzung zur Verwendung eines weichen Prägepresseurs 72 kann der Presseur auch mit einer strukturierten Oberfläche ausgestattet werden, die eine Deformation des Presseurs lokal begrenzt. Beispielsweise kann die Oberfläche in unabhängige Waben mit einer charakteristischen Abmessung λ_{c} ≈ 25 µm unterteilt sein, so dass beispielsweise bei Strukturabmessungen der Prägestrukturen 34, 44 von L₁, L₂ = 100 µm zu erwarten ist, dass jeweils mehrere, insbesondere 9 Wabensegmente ihren idealen Prägedruck ausüben können, während die daneben liegenden Segmente stark deformiert werden.

Zurückkommend auf die vorteilhaften Eigenschaften der Trägerfolie 74, muss diese unter den Prägebedingungen des zweiten Prägeschritts ausreichend leicht verformbar sein, um den in Fig. 6(b) illustrierten Höhenausgleich durch den Prägepresseur 72 zu erlauben.

Zu diesem Zweck kann beispielsweise eine sehr dünne Trägerfolie 74 eingesetzt werden, deren Dicke bevorzugt kleiner als 23 µm, insbesondere kleiner als 19 µm ist und besonders bevorzugt zwischen 6 µm und 15 µm liegt. Alternativ oder zusätzlich kann die Trägerfolie 74 auch dadurch auf die Prägebedingungen abgestimmt sein, dass die Glasübergangstemperatur T_{g} der Trägerfolie bei den Prägebedingungen des zweiten Prägeschritts überschritten und die Folie daher besonders leicht verformbar wird.

Eine weitere Möglichkeit um sicherzustellen, dass die zuerst geprägte Schicht unter den Prägebedingungen der später geprägten Schicht nicht zerstört oder beschädigt wird, besteht im Vorsehen einer Ausgleichsschicht 80 im Schichtaufbau des Sicherheitselements selbst.

Zur Erläuterung zeigt Fig. 7 den Schichtaufbau des herzustellenden Sicherheitselements, bei dem zwischen einer Trägerfolie 22 und der Merkmalsschicht 24 eine Ausgleichsschicht 80 vorgesehen ist, die zumindest bei den Prägebedingungen der zweiten Prägung flexibel ist und dabei vorzugsweise elastische Eigenschaften aufweist. Falls vorgesehen ist, dass der optische Effekt des Sicherheitselements von der Seite der Prägelackschichten 32, 42 her und damit auch durch die Ausgleichsschicht hindurch betrachtet wird, ist die Ausgleichsschicht vorzugsweise transparent und mit geringer Streuungswirkung ausgebildet. Konkret kann die Ausgleichsschicht 80 beispielsweise aus einem Silikonkautschuk gebildet sein.

Die in Fig. 7(a) dargestellte Ausgangssituation entspricht weitgehend der Ausgangssituation der Fig. 6(a), insbesondere enthält die Merkmalsschicht 24 in den Merkmalsbereichen 30 einen thermoplastischen Prägelack 32 und in den Merkmalsbereichen 40 einen UV-Prägelack 42, welcher in einem ersten Prägeschritt bereits mit einer gewünschten Prägung 44 versehen wurde.

Für die Prägung der Prägestruktur 34 in dem zweiten Prägeschritt kann dann ein hartes Prägewerkzeug 70 eingesetzt werden, das besonders gut für die Prägung eines thermoplastischen Lacks 32 geeignet ist. Mit Bezug auf die Darstellung der Fig. 7(b) findet der zweite Prägeschritt des thermoplastischen Lacks 32 bei einer erhöhten Temperatur statt, bei der die Ausgleichsschicht 80 elastisch ist, so dass die bereits gehärteten UV-Prägelackbereiche 42 von dem harten Prägewerkzeug 70 lokal in die Ausgleichsschicht 80 eingedrückt werden. Dadurch wird eine Verformung oder Beschädigung der Prägestruktur 44 verhindert und gleichzeitig eine Prägung der Prägelackschicht 32 ermöglicht.

Um ein ausreichendes Eindrücken der UV-Prägelackbereiche 42 zu gestatten, sollte die Schichtdicke der Ausgleichsschicht 80 etwas größer sein als der auszugleichende Höhenunterschied, der bei typischen geprägten Mikrostrukturen 44 in der Regel zwischen 2 bis 15 µm liegt. Die Ausgleichschicht 80 kann sich vorteilhaft auch in solcher Weise verformen, dass beim Eindrücken der UV-Prägelackbereiche 42 gleichzeitig die thermoplastischen Prägelackbereiche 32 etwas nach oben gedrückt werden und die zweite Prägung dadurch unterstützen. Eine solche Verformung kann insbesondere volumenerhaltend erfolgen.

Nach Abschluss des zweiten Prägeschritts und dem Abkühlen und Entformen des thermoplastischen Prägelacks 32 bildet sich die Verformung der elastischen Ausgleichsschicht 80 zurück, so dass die erzeugte Merkmalsschicht 24 in den Merkmalsbereichen 30, 40 mit der gewünschten gepasserten Doppelprägung 34, 44 versehen ist, wie in Fig. 7(c) dargestellt.

Bei den bisher beschriebenen Gestaltungen wurde von einer Situation ausgegangen, in der in den Merkmalsbereichen 30, 40 bereits gepasserte Prägelackbereiche auf einer Trägerfolie vorliegen. Nachfolgend werden nun einige vorteilhafte Möglichkeiten beschrieben, um zwei oder mehr unterschiedliche Prägelacke in einer Merkmalsschicht ohne Registerschwankungen nebeneinander und damit idealerweise ohne unbeabsichtigte Lücken oder Überlappungen aufzubringen.

Dabei werden zunächst Varianten beschrieben, bei denen das Phänomen der Oberflächenenergie bzw. Oberflächenspannung ausgenutzt wird. Dabei kann es je nach dem Material der verwendeten Trägerfolie notwendig sein, diese zunächst mit einer Beschichtung zu versehen, die eine geeignete Oberflächenenergie besitzt. Zu diesem Zweck können weitere Schichten, beispielsweise eine Primerschicht oder eine Releaseschicht für eine spätere Ablösung erforderlich sein. Für eine ausreichende Haftung kann auch eine Koronabehandlung, eine Plasmabehandlung oder eine Beflammung der Folie hilfreich sein. Bei der nachfolgenden Schilderung wird davon ausgegangen, dass der genannte Träger 90 eine geeignete Trägerfolie ist oder umfasst, und gegebenenfalls entsprechend vorbehandelt oder mit weiteren Schichten versehen wurde, um eine für das jeweilige Verfahren geeignete Oberflächenenergie bereitzustellen.

Bei der in Fig. 8 illustrierten Verfahrensvariante wird ein Träger 90 zunächst in den Merkmalsbereichen 40 nach einem beliebigen Verfahren mit einer prägbaren, nach Trocknung hydrophilen Formulierung 42 bedruckt, welche die in den Merkmalsbereichen 40 gewünschte Farbe oder Transparenz aufweist. Bei der beschriebenen Gestaltung ist die Formulierung ein UV-Prägelack 42, welcher nach dem Aufdrucken in den Merkmalsbereichen 40 mit der zugehörigen Prägestruktur 44 geprägt und schließlich durch UV-Vernetzung gehärtet wurden, wie in Fig. 8(a) dargestellt. Die Merkmalsbereiche 30 sind dabei zunächst noch unbeschichtet und stellen Bereiche mit hydrophober Oberfläche dar.

Die mit dem UV-Prägelack versehene Trägerfolie wird dann inline oder in einem separaten Prozess mit einem Feuchtmittel 92 gefeuchtet. Dabei nehmen nur die hydrophil beschichteten Merkmalsbereiche 40 das Feuchtmittel 92 an, während die hydrophoben Merkmalsbereiche 30 feuchtmittelfrei bleiben, wie in Fig. 8(b) illustriert.

Anschließend wird eine zweite Prägelackschicht eines thermoplastischen Prägelacks 32 auf die Trägerfolie aufgebracht, wozu im Ausführungsbeispiel ein druckender Zylinder 94 eingesetzt wird, auf dem die Prägelackschicht 32 vollflächig bereitgestellt ist, wie in Fig. 8(b) gezeigt. Um zu erreichen, dass der Prägelack 32 nur in den Zwischenräumen 30 zwischen den bereits beschichteten Bereichen 40 aufgebracht wird, ist die Oberfläche des druckenden Zylinders 94 mit einem kompressiblen Element 96 ausgestattet.

Das kompressible Element 96 verformt sich beim Aufdrucken der Prägelackschicht 32 durch die von der bereits gehärteten UV-Lackschicht 42 erzeugten Druckspitzen, wie in Fig. 8(c) dargestellt, so dass der Prägelack 32 in den nicht erhabenen Merkmalsbereichen 30 in Kontakt mit dem Träger 90 gelangt und dort übertragen wird, ohne dass die bereits vorhandene Prägestruktur 44 beschädigt wird. Der UV-Prägelack 42 der Merkmalsbereiche 40 steht beim Aufdrucken zwar ebenfalls in Kontakt mit der Prägelackschicht 32, er ist durch das zuvor aufgebrachte Feuchtmittel 92 aber farbabweisend und nimmt den Prägelack 32 daher nicht an.

Auf diese Weise wird der thermoplastische Prägelack 32 im Aufdruckschritt nur in den Merkmalsbereichen 30 abgelegt, wie in Fig. 8(d) dargestellt. In den Merkmalsbereichen 40 liegt der bereits geprägte und gehärtete UV-Prägelack 42 vor. Das so erhaltene Zwischenprodukt kann dann, wie beispielsweise im Zusammenhang mit den Figuren 5 bis 7 beschrieben, weiterverarbeitet und dabei auch die Prägelackschicht 32 mit der gewünschten Prägung versehen werden. Anstelle eines thermoplastischen Prägelack kann auch ein weiterer UV-Prägelack verwendet werden, der, da der erste Prägelack beim Aufdrucken des weiteren Prägelacks bereits verfestigt ist, auch dieselben Verfestigungseigenschaften wie der erste Prägelack aufweisen kann.

Bei der Verfahrensvariante der Fig. 9 wird anstelle eines kompressiblen Elements im druckenden Zylinder ein weicher Presseur 98 mit einer Shorehärte von weniger als 90, insbesondere von weniger als 85 eingesetzt.

Die in Fig. 9(a) gezeigte Ausgangssituation entspricht im Wesentlichen der Ausgangssituation der Fig. 8 und zeigt einen Träger 90, der in Merkmalsbereichen 40 mit einem nach Härtung hydrophilen UV-Prägelack 42 beschichtet wurde. Der UV-Prägelack 42 wurde mit der gewünschten Prägestruktur 44 geprägt und durch UV-Vernetzung gehärtet. Die so beschichtete Trägerfolie wurde dann inline oder in einem separaten Prozess mit einem Feuchtmittel 92 gefeuchtet, wobei nur die hydrophil beschichteten Merkmalsbereiche 40 das Feuchtmittel 92 annehmen, während die nicht beschichteten Merkmalsbereiche 30 feuchtmittelfrei bleiben.

Anschließend wird eine zweite Prägelackschicht eines thermoplastischen Prägelacks 32 vollflächig auf einem druckenden Zylinder 94 bereitgestellt. Ein weicher Presseur 98 stellt einen Gegendruck für den Aufdruckschritt bereit, er ist aufgrund seiner geringen Härte von weniger als 90 oder weniger als 85 Shore aber durch Druckspitzen lokal verformbar. Wie in Fig. 9(b) schematisch illustriert, werden beim Aufdrucken der Prägelackschicht 32 die bereits gehärteten UV-Prägelackbereiche 42 von dem Druckzylinder 94 zusammen mit der Trägerfolie 90 etwas in den weichen Presseur 98 eingedrückt, so dass der thermoplastische Prägelack 32 in den Markierungsbereichen 30 in Kontakt mit der Trägerfolie 90 gelangt und dort übertragen wird, ohne dass dabei die bereits vorhandene Prägestruktur 44 beschädigt wird.

Die UV-Prägelackbereiche 42 stehen zwar ebenfalls mit der Prägelackschicht 32 in Kontakt, sie sind aber durch das aufgebrachte Feuchtmittel 92 farbabweisend und nehmen den Prägelack 32 daher nicht an. Durch den Aufdruckschritt entsteht daher eine Gestaltung mit ungeprägtem thermoplastischem Prägelack 32 in den Merkmalsbereichen 30 und mit geprägtem, gehärtetem UV-Prägelack 42 in den Merkmalsbereichen 40, welche wie oben beschrieben weiterverarbeitet werden kann. Anstelle eines thermoplastischen Prägelack kann auch hier ein weiterer UV-Prägelack verwendet werden, der, da der erste Prägelack beim Aufdrucken des weiteren Prägelacks bereits verfestigt ist, auch dieselben Verfestigungseigenschaften wie der erste Prägelack aufweisen kann.

Bei dieser Variante muss die Trägerfolie 90 unter den Aufdruckbedingungen des zweiten Prägelacks 32 ausreichend leicht verformbar sein, um den in Fig. 9(b) illustrierten Höhenausgleich durch den Presseur 98 zu erlauben. Hierzu kann beispielsweise eine sehr dünne Trägerfolie 90 eingesetzt werden (Dicke bevorzugt kleiner als 23 µm, insbesondere 19 µm, insbesondere Dicke zwischen 6 µm und 15 µm) und/oder es kann eine Trägerfolie 90 mit einer niedrigen Glasübergangstemperatur verwendet werden, die den Aufdruckbedingungen des zweiten Prägelacks überschritten ist, so dass die und die Folie besonders leicht verformbar wird.

Eine weitere Möglichkeit besteht im Vorsehen einer Ausgleichsschicht 80 im Schichtaufbau des Sicherheitselements selbst. Mit Bezug auf Fig. 10 ist im Schichtaufbau des herzustellenden Sicherheitselements auf der Trägerfolie 22 eine Ausgleichsschicht 80 angeordnet, die zumindest bei den Aufdruckbedingungen der Prägelackschicht 32 flexibel ist und dabei vorzugsweise elastische Eigenschaften aufweist.

Die in Fig. 10(a) gezeigt Ausgangssituation entspricht bis auf die Ausgleichsschicht der Ausgangssituation der Fig. 9(a) und zeigt eine Trägerfolie 22 mit einer aufgebrachten Ausgleichsschicht 80, beispielsweise aus Silikonkautschuk, die in Merkmalsbereichen 40 mit einem nach Härtung hydrophilen UV-Prägelack 42 beschichtet wurde. Die Ausgleichsschicht kann auch mit einer dünnen Abdeckschicht versehen sein, um das nachfolgende Aufbringen der Prägelackschichten 32, 42 zu erleichtern und/oder eine geeignete Oberflächenenergie bereitzustellen. Der UV-Prägelack 42 wurde mit der gewünschten Prägestruktur 44 geprägt und durch UV-Vernetzung gehärtet. Die so beschichtete Trägerfolie wurde dann inline oder in einem separaten Prozess mit einem Feuchtmittel 92 gefeuchtet, wobei nur die hydrophil beschichteten Merkmalsbereiche 40 das Feuchtmittel 92 annehmen, während die nicht beschichteten Merkmalsbereiche 30 feuchtmittelfrei bleiben.

Anschließend wird eine zweite Prägelackschicht eines thermoplastischen Prägelacks 32 vollflächig auf einem druckenden Zylinder 94 bereitgestellt. Wie in Fig. 10(b) illustriert, ist die Ausgleichsschicht 80 bei den Aufdruckbedingungen des thermoplastischen Lacks 32 elastisch, so dass die bereits gehärteten UV-Prägelackbereiche 42 von dem Druckzylinder 94 lokal in die Ausgleichsschicht 80 eingedrückt werden. Dadurch wird eine Verformung oder Beschädigung der Prägestruktur 44 verhindert und ein problemloses Aufbringen der Prägelackschicht 32 gerade in die Zwischenräume 30 zwischen den UV-Prägelackbereichen 42 ermöglicht.

Um ein ausreichend weites Eindrücken der UV-Prägelackbereiche 42 zu ermöglichen, sollte die Schichtdicke der Ausgleichsschicht 80 etwas größer sein als der auszugleichende Höhenunterschied, der typischerweise zwischen 2 bis 15 µm liegt.

Die UV-Prägelackbereiche 42 stehen zwar ebenfalls mit der Prägelackschicht 32 in Kontakt, sie sind aber durch das aufgebrachte Feuchtmittel 92 farbabweisend und nehmen den Prägelack 32 daher nicht an.

Nach Abschluss des Aufdruckschritts bildet sich die Verformung der elastischen Ausgleichsschicht 80 zurück, so dass die in Fig. 10(c) gezeigte gewünschte Gestaltung mit ungeprägtem thermoplastischem Prägelack 32 in den Merkmalsbereichen 30 und geprägtem, gehärtetem UV-Prägelack 42 in den Merkmalsbereichen 40 entsteht, welche wie oben beschrieben weiterverarbeitet werden kann.

Soll bei den beschriebenen Gestaltungen eine besonders hochaufgelöste Strukturierung der UV-Prägelackschicht 42 erreicht werden, kann die Prägelackschicht 42, anstatt sie wie in den Ausführungsbeispielen der Figuren 8 bis 10 strukturiert aufzudrucken, auch in einem Prozess rückstandsfreier Prägung aufgebracht werden, wie er grundsätzlich in der Druckschrift EP 3 230 795 B1 beschrieben ist.

Um eine solche hochauflösende rückstandsfreier Prägung erfolgreich durchführen zu können, müssen die Oberflächenenergien des Trägers, des eingesetzten Prägewerkzeugs und die Oberflächenspannung des Prägelacks aufeinander abgestimmt werden.

Mit Bezug auf Fig. 11(a) wird bei dem genannten Verfahren zunächst ein UV-Prägelack 42 vollflächig auf den Träger 90 aufgetragen. Ein strukturiertes Prägewerkzeug 100 enthält Werkzeugbereiche 102, 104 mit unterschiedlichem Höhenniveau, die in ihrer Form und Größe den Merkmalsbereichen 30 (vorstehende Werkzeugbereiche 102) bzw. 40 (zurückgesetzte Werkzeugbereiche 104) entsprechen. Die gewünschte Prägestruktur 44 der Merkmalsbereiche 40 ist in den zurückgesetzten Werkzeugbereichen 104 angeordnet, die bei dem nachfolgenden Prägeschritt weiter von der zu prägenden Schicht 42 entfernt liegen.

Bei der Annäherung des strukturierten Prägewerkzeugs 100 an die vollflächige und noch nicht gehärtete Prägelackschicht 42 verringern die vorstehenden Bereiche 102 aufgrund ihrer Geometrie durch Verdrängung die dort vorhandene Schichtdicke des Prägelacks 42. Genauer wird aufgrund der Benetzungseigenschaften des Prägelacks 42 der Spaltungskoeffizient, also die Grenzflächenenergie zwischen Träger 90 und Prägelack 42 und zwischen Prägelack 42 und strukturiertem Prägewerkzeug 100 negativ, so dass sich der Prägelack 42 aus den Merkmalsbereichen 30 unterhalb der vorstehenden Werkzeugbereiche 102 in die Merkmalsbereiche 40 unterhalb der zurückgesetzten Werkzeugbereiche 104 zurückzieht.

Diese Tendenz von Benetzung und Entnetzung ist nicht nur oberflächenenergieabhängig, sondern auch schichtdickenabhängig. In den Merkmalsbereichen 30 führen die erhabenen Werkzeugbereiche 102 des Prägewerkzeugs 100 bei der Annäherung somit lokal zu einer rückstandfreien Entnetzung des Prägelacks 42. Der sich in den Merkmalsbereichen 40 sammelnde Prägelack 42 wird dort von der in den zurückgesetzten Werkzeugbereichen 104 angeordneten Prägestruktur 44 verprägt.

Nach der Härtung des Prägelacks 42 enthält die Trägerfolie 90 somit die gewünschte hochauflösende Struktur mit verprägten, gehärteten UV-Lackbereichen 42 und dazwischenliegenden noch unbeschichteten Merkmalsbereichen 30, wie in Fig. 11(b) dargestellt. Die weitere Verarbeitung kann dann beispielsweise wie im Zusammenhang mit den Figuren 8 bis 10 bereits beschrieben erfolgen.

Gemäß einer weiteren Verfahrensvariante, die ebenfalls das Phänomen der Oberflächenenergie bzw. Oberflächenspannung nutzt, wird mit Bezug auf Fig. 12(a) auf einen Träger 90 zunächst eine Schicht eines ersten Prägelacks 32 aufgedruckt, welcher nach seiner Trocknung oder Vernetzung eine besonders niedrige Oberflächenenergie aufweist. Der aufgedruckte erste Prägelack 32 wird verprägt und getrocknet oder gehärtet. Die Aufbringung des ersten Prägelacks 32 erfolgt dabei strukturiert, so dass Merkmalsbereiche 30 mit diesem ersten Prägelack und noch unbeschichtete Merkmalsbereiche 40 ohne Prägelack vorliegen. Es hat sich dabei als vorteilhaft herausgestellt, wenn etwa die Hälfte der insgesamt zu beschichtenden Fläche mit dem ersten Prägelack 32 versehen wird.

Anschließend wird vollflächig eine zweite Prägelackformulierung 42 aufgebracht, die eine niedrige Viskosität und eine hohe Oberflächenspannung aufweist. Dies entspricht der Situation des in Fig. 12 (a) dargestellten Zwischenschritts. Die zweite Prägelackformulierung 42 kann ein UV-Prägelack sein, insbesondere eine wasserverdünnbare Formulierung, die gegebenenfalls vor der Prägung noch physikalisch getrocknet werden muss.

Aufgrund ihrer niedrigen Viskosität und hohen Oberflächenspannung entnetzt die zweite Formulierung 42 von dem ersten Prägelack 32 niedriger Oberflächenenergie, wie in Fig. 12(a) durch die Pfeile 110 angedeutet, so dass nach der Entnetzung die in Fig. 12(b) dargestellte Situation entsteht. Im Fall einer vollständigen Entnetzung wie sie in Fig. 12(b) illustriert ist, kann der Auftrag der zweiten Prägelackformulierung 42 auch mehrfach wiederholt werden, so dass in den Merkmalsbereichen 40 sukzessive Material hoher Oberflächenspannung aufgebaut wird, bis dort eine für die gewünschte zweite Prägung ausreichende Menge an zweitem Prägelack 42 vorliegt.

Neben der beschriebenen Ausnutzung des Phänomens der Oberflächenenergie und Oberflächenspannung gibt es auch auf einem Schichtabtrag beruhende vorteilhafte Möglichkeiten, zwei oder mehr unterschiedliche Prägelackschichten ohne Registerschwankungen nebeneinander aufzubringen, welche nunmehr im Zusammenhang mit den Figuren 13 und 14 näher beschrieben werden.

Mit Bezug zunächst auf Fig. 13 wird auf eine Trägerfolie 22 strukturiert eine erste Schicht aus einem ersten thermoplastischen Prägelack 42 mit einer gewünschten ersten Färbung aufgebracht und getrocknet. Die Aufbringung des ersten Prägelacks 42 erfolgt strukturiert im Muster der Merkmalsbereiche 40, allerdings mit einer größeren Schichtdicke d₁ als der tatsächlich am Ende benötigten Schichtdicke d₀, wie in Fig. 13(a) gezeigt.

Dann wird vollflächig eine zweite Schicht aus einem zweiten thermoplastischen Prägelack 32 mit einer gewünschten zweiten Färbung aufgebracht.

Wie in Fig. 13(b) gezeigt, wird der zweite Prägelack 32 vorteilhaft in einer Schichtdicke d₂ > d₁ aufgebracht, grundsätzlich genügt es allerdings, wenn der zweite Prägelack in einer Schichtdicke d₂ > d₀ aufgebracht wird. Das Aufbringen des zweiten Prägelacks 32 kann auch in mehreren Schritten und jeweils verbunden mit Wisch- oder Rakelschritten erfolgen, um die Schichtdicke des zweiten Prägelacks 32 auf den zuerst aufgebrachten Prägelackbereichen 42 gering zu halten.

Nach dem Erstarren oder der physikalischen Trocknung des zweiten Prägelacks 32 wird die entstandene Struktur mechanisch bis auf die gewünschte Schichtdicke d₀ abgetragen, beispielsweise durch Abfräsen 120 der über die Schichtdicke d₀ überstehenden Schichtbereiche 122. Wird die Fräse 120 auf die gewünschte Zielschichtdicke eingestellt, kann im einfachsten Fall bis zu dieser Zielschichtdicke gefräst werden, bei der beide Prägelacke 32, 42 in den Merkmalsbereichen 30, 40 genau nebeneinander angeordnet freiliegen, wie in Fig. 13(c) gezeigt.

Eine Feineinstellung und Rückkopplung des Frässchritts 120 kann mit Hilfe des Fräsabtrags, also des aus den Schichtbereichen 122 entfernten Materials vorgenommen werden. Wie in Fig. 13(b) illustriert, wird anfänglich beim Fräsen bei einem noch geringen Schichtabtrag 124 nur Material des höherliegenden zweiten Prägelacks 32 entfernt, erst bei größerem Schichtabtrag wird auch Material des ersten Prägelacks 42 abgetragen. Durch eine spektroskopische Untersuchung oder gegebenenfalls auch einfach durch eine Kontrolle der Farbe des Fräsabtrags kann daher eine gewünschte Abtragstiefe kontrolliert werden. Dadurch kann sichergestellt werden, dass der Überschuss des zweiten Prägelacks 32, der auf den ersten Prägelackbereichen 42 vorliegt, vollständig abgetragen und die in Fig. 13(c) gezeigte Endposition zuverlässig erreicht wird.

Bei der weiteren Gestaltung der Fig. 14 werden zur Erzeugung der Merkmalsschicht 24 zwei unterschiedliche Prägelacke eingesetzt, von denen einer in einem Abtragsmedium löslich und der andere unlöslich ist.

Mit Bezug zunächst auf Fig. 14(a) wird auf eine Trägerfolie 22 zunächst in Merkmalsbereichen 40 strukturiert ein UV-Prägelack 42 einer ersten Farbe aufgebracht. Der UV-Prägelack 42 wird typischerweise mit der gewünschten Prägestruktur 44 geprägt und gehärtet. Die zwischen den Prägelackbereichen 42 liegenden Merkmalsbereiche 30 bleiben idealerweise vollkommen unbeschichtet.

Anschließend wird ein thermoplastischer Prägelack 32 mit einer zweiten Farbe bereitgestellt, für den ein passendes Abtragungsmedium existiert, mit dem der getrocknete Prägelack 32 mit einer gut definierten Abtragsrate entfernt werden kann, das aber den UV-Prägelack 42 nicht löst.

Mit diesem Prägelack 32 wird vollflächig eine zweite Schicht auf die Trägerfolie 22 aufgebracht, wie in Fig. 14(b) dargestellt. Das Aufbringen kann beispielsweise im Flexodruck erfolgen, wobei der Flexosleeve bei hohem Druck bereits einen erheblichen Teil des Prägelacks 32 in die Vertiefungen 130 zwischen den bereits gehärteten UV-Prägelack-Bereichen 42 presst und nur relativ wenig Farbe auf den Prägelackbereichen 42 zu liegen kommt.

Unmittelbar nach dem Auftragen des Prägelacks 32 ist dieser noch flüssig, so dass der Überschuss von der bedruckten Folie abgewischt oder abgerakelt werden kann und damit insbesondere von den bereits gehärteten Prägelackbereichen 42 entfernt werden kann. Nach einer physikalischen Trocknung des Prägelacks 32 sind die Vertiefungen 130 zwischen den bereits gehärteten UV-Prägelack-Bereichen 42 teilweise gefüllt, wie in Fig. 14(b) dargestellt. Auch auf den Prägelackbereichen 42 liegt in der Regel ein dünner Tonungsfilm 132 aus Prägelackmaterial vor.

Das Auftragen von Prägelack 32 und das Entfernen von Überschussmaterial werden wiederholt, bis die Vertiefungen 130 ausreichend gefüllt oder sogar überfüllt sind, wie in Fig. 14(c) dargestellt. Durch die Wiederholung verbessert sich die Relation zwischen dem Füllgrad der Vertiefungen 130 und der unerwünschten Tonung 132 der Prägelackbereiche 42. Dabei kann es sich empfehlen, bei dem schrittweisen Füllprozess die Farbkonzentration des Prägelacks 32 zu variieren, insbesondere hin zu einer zunehmend geringen Farbkonzentration, da beim Abwischen bzw. Abrakeln auch die Tonung des jeweils vorletzten Aufbringungsschritts reduziert und damit der Anteil der unerwünschten Farbe auf den Prägelackbereichen 42 reduziert wird.

Nach der letzten Wiederholung des Aufbringens und Abwischens bzw. Abrakelns wird der thermoplastische Prägelack 32 physikalisch getrocknet, so dass die in Fig. 14(c) gezeigte Situation entsteht.

Anschließend wird für den Prägelack 32 ein Entwicklungsschritt mit dem zugehörigen Abtragsmedium vorgenommen. Das Abtragsmedium kann wässrig sein, einen definierten pH-Wert aufweisen oder auch lösungsmittelbasiert sein. Es kann dabei erforderlich sein, den Prägelack 32 vor der Abtragung zu belichten.

Sobald der Prägelack 32 durch das Abtragsmedium ausreichend abgetragen ist um die Prägelackbereiche 42 freizulegen, wird der Abtragungsprozess gestoppt, beispielsweise durch eine Spülung mit einem weiteren Medium. Der gehärtete UV-Prägelack 42 wird durch das Abtragsmedium des Prägelacks 32 nicht abgetragen, so dass die Freilegung mit einer hohen Selektivität erfolgt.

Nach der Beendigung des Abtragsschritts liegt auf der Trägerfolie 22 die gewünschte Struktur mit Merkmalsbereichen 40 mit der geprägten UV-Prägelackschicht 42 der ersten Farbe und mit dazwischenliegenden Merkmalsbereichen 30 mit der noch unverprägten thermoplastischen Prägelackschicht 32 der zweiten Farbe vor, wie in Fig. 14(d) gezeigt. Die weitere Verarbeitung kann beispielsweise der bereits beschriebenen Vorgehensweise folgen.

Anstelle des UV-Prägelacks 42 kann bei der Vorgehensweise der Fig. 14 auch ein weiterer thermoplastischer Prägelack eingesetzt werden. Dieser kann von Anfang in dem Abtragsmedium des Prägelacks 32 unlöslich sein oder er kann einen Vernetzer enthalten, der ihn für das Abtragsmedium des Prägelacks 32 unlöslich macht, dessen Vernetzungsreaktion zum Zeitpunkt der ersten Prägung aber noch nicht so weit fortgeschritten ist, dass eine Prägung verhindert würde. Ein solcher Vernetzer kann beispielsweise ein Isocyanat sein, wobei der Einsatz aliphatischer Isocyanate zu einer langsameren Reaktion führt, wenn die Prägung mit einem gewissen Zeitversatz nach dem Auftragsschritt erfolgen soll.

Die Aufbringung der ersten Prägelackschicht 42 kann durch Aufbringen eines gewünschten Motivs strukturiert auf die Merkmalsbereiche 40 erfolgen. Insbesondere bei UV-Prägelacken ist es allerdings auch möglich, die Prägelackschicht zunächst vollflächig aufzubringen und dann wie gewünscht zu strukturieren. Vorteilhafte Möglichkeiten hierzu, insbesondere zur hochauflösenden Strukturierung einer UV-Prägelackschicht, sind weiter oben bereits geschildert. Wird als erste Prägelackschicht ein thermoplastischer Prägelack aufgebracht, so kann für eine erfolgreiche Feinstrukturierung bei ausreichender Schichtdicke ein Druck bei erhöhter Temperatur oder aus der Schmelze erforderlich sein.

Vor und/oder nach der Prägung der ersten Prägelackschicht 42 kann ein weiterer Verfahrensschritt vorgesehen sein, mit dem der Prägelack in eine beständige und/oder prägbare Form überführt wird. Dabei kann es sich beispielsweise um einen Belichtungsschritt oder einen Temperschritt handeln. Auch eine nasschemische Behandlung, bei der der Prägelack mit einem flüssigen Medium in Kontakt gebracht wird, um eine Härtung bzw. Vernetzung zu bewirken, kann vorgesehen sein.

### Bezugszeichenliste

- 10: Banknote
- 12: Sicherheitselement
- 14: Betrachter
- 20: Sicherheitselement
- 22: Trägerfolie
- 24: Merkmalsschicht
- 30: Merkmalsbereiche
- 32: Prägelackschicht
- 34: Prägestrukturen
- 34': unvollständig angenommene Prägestrukturen
- 40: Merkmalsbereiche
- 42: Prägelackschicht
- 44: Prägestrukturen
- 50, 52: Prägewerkzeuge
- 60: flexibles Prägewerkzeug
- 62: Verformung
- 64: Übergangsbereiche
- 70: hartes Prägewerkzeug
- 72: weicher Prägepresseur
- 74: Trägerfolie
- 80: Ausgleichsschicht
- 90: Träger
- 92: Feuchtmittel
- 94: druckender Zylinder
- 96: kompressibles Element
- 98: weicher Presseur
- 100: strukturiertes Prägewerkzeug
- 102: vorstehende Werkzeugbereiche
- 104: zurückgesetzte Werkzeugbereiche
- 110: Entnetzung
- 120: Fräse
- 130: Vertiefungen
- 132: Tonungsfilm

## Patentansprüche

1. Optisch variables Sicherheitselement (20) zur Absicherung von Wertgegenständen, mit einer Merkmalsschicht (24), die in einer gemeinsamen Ebene passergenau zueinander angeordnete erste und zweite Merkmalsbereiche (30, 40) enthält, wobei
- die ersten Merkmalsbereiche (30) eine erste Prägelackschicht aus einem ersten Prägelack (32) enthalten, in die eine Prägestruktur (34) eingeprägt ist, die einen ersten optischen Effekt erzeugt, und
- die zweiten Merkmalsbereiche (40) eine zweite Prägelackschicht aus einem zweiten Prägelack (42) enthalten, in die eine Prägestruktur (44) eingeprägt ist, die einen zweiten, unterschiedlichen optischen Effekt erzeugt, und
- der erste und zweite Prägelack (32, 42) unterschiedliche optische Eigenschaften aufweisen,
**dadurch gekennzeichnet, dass**
der erste und zweite Prägelack (32, 42) unterschiedliche Verfestigungseigenschaften aufweisen.

2. Sicherheitselement nach Anspruch 1, **dadurch gekennzeichnet, dass**
der erste und zweite Prägelack (32, 42) jeweils durch einen thermoplastischen Prägelack mit unterschiedlichen Erweichungstemperaturen gebildet sind; oder
der erste Prägelack durch einen strahlungshärtenden, insbesondere UV-härtenden Prägelack und der zweite Prägelack durch einen thermoplastischen Prägelack gebildet ist.

3. Sicherheitselement nach wenigstens einem der Ansprüche 1 bis 2,
**dadurch gekennzeichnet, dass** der erste und zweite Prägelack (32, 42) unterschiedliche Farbe, unterschiedliche Transparenz und/oder unterschiedliche Lumineszenz aufweisen.

4. Sicherheitselement nach wenigstens einem der Ansprüche 1 bis 3,
**dadurch gekennzeichnet, dass**
die Prägestrukturen (34, 44) der ersten und zweiten Prägelackschicht jeweils Strukturabmessungen in der Ebene aufweisen, die zwischen 30 µm und 200 µm, insbesondere zwischen 50 µm bis 150 µm liegen; und/oder
zwischen den Prägestrukturen der ersten und zweiten Prägelackschicht ein schmaler Übergangsbereich, vorzugsweise mit einer Breite von weniger als 10 µm, insbesondere von weniger als 5 µm vorliegt, in dem die Prägehöhe und/oder Prägequalität einer der Prägestrukturen abnimmt.

5. Sicherheitselement nach wenigstens einem der Ansprüche 1 bis 4,
**dadurch gekennzeichnet, dass**
die Prägelackschichten der ersten und zweiten Merkmalsbereiche (30, 40) ohne Lücken und Überlappungen nebeneinander angeordnet sind; und/oder
die erste und zweite Prägelackschicht mit einer gemeinsamen reflexionserhöhenden Beschichtung (26), insbesondere einer hochbrechenden oder metallischen Beschichtung versehen sind.

6. Sicherheitselement nach wenigstens einem der Ansprüche 1 bis 5,
**dadurch gekennzeichnet, dass** das Sicherheitselement eine leicht verformbare Trägerfolie (74) aufweist, insbesondere eine Trägerfolie mit einer Dicke von weniger als 23 µm, vorzugsweise von weniger als 19 µm und besonders bevorzugt zwischen 6 µm und 15 µm, oder eine Trägerfolie mit einer Glasübergangstemperatur T_{g}, die kleiner ist als die Erweichungstemperatur zumindest eines thermoplastischen Prägelacks (32) der Merkmalsschicht (24).

7. Sicherheitselement nach wenigstens einem der Ansprüche 1 bis 6,
**dadurch gekennzeichnet, dass** das Sicherheitselement eine Ausgleichsschicht (80) enthält, die bei der Erweichungstemperatur zumindest eines thermoplastischen Prägelacks (32) der Merkmalsschicht (24) flexibel, insbesondere elastisch ist.

8. Verfahren zum Herstellen eines optisch variablen Sicherheitselements (20), bei dem auf einem Träger (22) eine Merkmalsschicht (24) erzeugt wird, die in einer gemeinsamen Ebene passergenau zueinander angeordnete erste und zweite Merkmalsbereiche (30, 40) enthält, wobei bei dem Verfahren
- in den ersten Merkmalsbereichen (30 bzw. 40) eine erste Prägelackschicht aus einem ersten Prägelack (32 bzw. 42) aufgebracht wird und eine Prägestruktur (34 bzw. 44) in die Prägelackschicht geprägt wird, die einen ersten optischen Effekt erzeugt, und
- in den zweiten Merkmalsbereichen (40 bzw. 30) eine zweite Prägelackschicht aus einem zweiten Prägelack (42 bzw. 32) aufgebracht wird und eine zweite Prägestruktur (44 bzw. 34) in die Prägelackschicht geprägt wird, die einen zweiten, unterschiedlichen optischen Effekt erzeugt, und
- wobei als erster und zweiter Prägelack (32, 42) jeweils Prägelacke aufgebracht werden, die sowohl unterschiedliche optische Eigenschaften als auch unterschiedliche Verfestigungseigenschaften aufweisen.

9. Verfahren nach Anspruch 8, **dadurch gekennzeichnet, dass**
- in den ersten Merkmalsbereichen (30) eine erste Prägelackschicht aus einem thermoplastischen Prägelack (32) mit einer höheren Erweichungstemperatur und in den zweiten Merkmalsbereichen (40) eine zweite Prägelackschicht aus einem thermoplastischen Prägelack (42) mit einer niedrigeren Erweichungstemperatur aufgebracht wird,
- ein erster Prägeschritt bei höherer Temperatur durchgeführt wird und die erste Prägelackschicht dabei mit der ersten Prägestruktur (34) versehen wird, und
- nachfolgend ein zweiter Prägeschritt bei niedrigerer Temperatur durchgeführt wird und die zweite Prägelackschicht dabei mit der zweiten Prägestruktur (44) versehen wird.

10. Verfahren nach Anspruch 8, **dadurch gekennzeichnet, dass**
- in den ersten Merkmalsbereichen (30) eine erste Prägelackschicht aus einem thermoplastischen Prägelack (32) und in den zweiten Merkmalsbereichen (40) eine zweite Prägelackschicht aus einem strahlungshärtenden Prägelack (42) aufgebracht wird,
- ein erster Prägeschritt bei höherer Temperatur durchgeführt wird und die erste Prägelackschicht dabei mit der ersten Prägestruktur (34) versehen wird, und
- nachfolgend ein zweiter Prägeschritt bei niedrigerer Temperatur und unter Strahlungseinwirkung durchgeführt wird und die zweite Prägelackschicht dabei mit der zweiten Prägestruktur (44) versehen und gehärtet wird.

11. Verfahren nach wenigstens einem der Ansprüche 8 bis 10, **dadurch gekennzeichnet, dass** in einem ersten Prägeschritt die erste Prägelackschicht geprägt und verfestigt wird, während die zweite Prägelackschicht verformbar bleibt und nach dem ersten Prägeschritt teilweise oder vollständig verfließt.

12. Verfahren nach Anspruch 8, **dadurch gekennzeichnet, dass**
- in den ersten Merkmalsbereichen (40) eine erste Prägelackschicht aus einem strahlungshärtenden Prägelack (42) und in den zweiten Merkmalsbereichen eine zweite Prägelackschicht (30) aus einem thermoplastischen Prägelack (32) aufgebracht wird, und
- der strahlungshärtenden Prägelack in einem ersten Prägeschritt mit der ersten Prägestruktur (44) versehen und gehärtet wird, und
- nachfolgend ein zweiter Prägeschritt durchgeführt wird und die zweite Prägelackschicht dabei mit der zweiten Prägestruktur (34) versehen wird,
wobei vorzugsweise die zweite Prägestruktur (34) bei dem zweiten Prägeschritt nur in die zweite Prägelackschicht übertragen wird.

13. Verfahren nach Anspruch 12, **dadurch gekennzeichnet, dass** bei dem zweiten Prägeschritt ein flexibles Prägewerkzeug (60), ein weicher Prägepresseur (72) oder eine flexible Ausgleichschicht (80) im Schichtaufbau des Sicherheitselements eingesetzt wird, um die zweite Prägestruktur nur in die zweite Prägelackschicht zu übertragen.

14. Prägeanordnung umfassend
- ein Sicherheitselementhalbzeug zur Weiterverarbeitung zu einem optisch variablen Sicherheitselement nach einem der Ansprüche 1 bis 7, mit einer Merkmalsschicht (24), die in einer gemeinsamen Ebene passergenau zueinander angeordnete erste und zweite Merkmalsbereiche (30, 40) enthält, wobei
-- die ersten Merkmalsbereiche (40) eine erste Prägelackschicht aus einem ersten verfestigten Prägelack (42) enthalten, in die eine Prägestruktur (44) eingeprägt ist, die einen ersten optischen Effekt erzeugt, und
-- die zweiten Merkmalsbereiche (30) eine zweite Prägelackschicht aus einem zweiten unverfestigten Prägelack (32) enthalten,
-- wobei der erste und zweite Prägelack (32, 42) sowohl unterschiedliche Verfestigungseigenschaften als auch unterschiedliche optische Eigenschaften aufweisen, und
- ein flexibles Prägewerkzeug (60) mit einer zweiten Prägestruktur (34), vorzugsweise zum Einprägen einer Prägestruktur, die einen zweiten, unterschiedlichen optischen Effekt erzeugt, nur in die Prägelackschicht mit dem unverfestigten Prägelack (32) des Sicherheitselementhalbzeugs.

15. Prägeanordnung umfassend
- ein Sicherheitselementhalbzeug zur Weiterverarbeitung zu einem optisch variablen Sicherheitselement nach einem der Ansprüche 1 bis 7, mit einer Merkmalsschicht (24), die in einer gemeinsamen Ebene passergenau zueinander angeordnete erste und zweite Merkmalsbereiche (30, 40) enthält, wobei
-- die ersten Merkmalsbereiche (40) eine erste Prägelackschicht aus einem ersten verfestigten Prägelack (42) enthalten, in die eine Prägestruktur (44) eingeprägt ist, die einen ersten optischen Effekt erzeugt, und
-- die zweiten Merkmalsbereiche (30) eine zweite Prägelackschicht aus einem zweiten unverfestigten Prägelack (32) enthalten,
-- wobei der erste und zweite Prägelack (32, 42) sowohl unterschiedliche Verfestigungseigenschaften als auch unterschiedliche optische Eigenschaften aufweisen, und
- ein hartes Prägewerkzeug (70) mit einer zweiten Prägestruktur (34) und einen weichen Prägepresseur (72) mit einer Shorehärte von weniger als 90, insbesondere von weniger als 85, vorzugsweise zum Einprägen einer Prägestruktur (34), die einen zweiten, unterschiedlichen optischen Effekt erzeugt, nur in die Prägelackschicht mit dem unverfestigten Prägelack (32) indem das Sicherheitselementhalbzeug zwischen dem harten Prägewerkzeug (70) und dem weichen Prägepresseur (72) geprägt wird.

## Claims

1. Optically variable security element (20) for safeguarding articles of value, having a feature layer (24) which comprises, arranged in register with one another in a common plane, first and second feature regions (30, 40), wherein
- the first feature regions (30) comprise a first embossing varnish layer composed of a first embossing varnish (32) and impressed with an embossed structure (34) which generates a first optical effect, and
- the second feature regions (40) comprise a second embossing varnish layer composed of a second embossing varnish (42) and impressed with an embossed structure (44) which generates a second, different optical effect, and
- the first and second embossing varnishes (32, 42) have different optical properties,
**characterized in that**
the first and second embossing varnishes (32, 42) have different solidification properties.

2. Security element according to Claim 1, **characterized in that** the first and second embossing varnishes (32, 42) are each formed by a thermoplastic embossing varnish with different softening temperatures; or
the first embossing varnish is formed by a radiation-curing, more particularly UV-curing, embossing varnish and the second embossing varnish is formed by a thermoplastic embossing varnish.

3. Security element according to at least one of Claims 1 to 2, **characterized in that** the first and second embossing varnishes (32, 42) have different colour, different transparency and/or different luminescence.

4. Security element according to at least one of Claims 1 to 3, **characterized in that**
the embossed structures (34, 44) of the first and second embossing varnish layers each have structural dimensions in the plane that lie between 30 µm and 200 µm, more particularly between 50 µm to 150 µm; and/or
between the embossed structures of the first and second embossing varnish layers there is a narrow transition region, preferably having a width of less than 10 µm, more particularly of less than 5 µm, in which the embossed height and/or embossed quality of one of the embossed structures decreases.

5. Security element according to at least one of Claims 1 to 4, **characterized in that**
the embossing varnish layers of the first and second feature regions (30, 40) are arranged next to one another without gaps and overlaps; and/or
the first and second embossing varnish layers are provided with a common reflection-increasing coating (26), more particularly a high-refractive-index or metallic coating.

6. Security element according to at least one of Claims 1 to 5, **characterized in that** the security element has a readily deformable carrier foil (74), more particularly a carrier foil having a thickness of less than 23 µm, preferably of less than 19 µm and more preferably of between 6 µm and 15 µm, or a carrier foil having a glass transition temperature T_{g} which is lower than the softening temperature of at least one thermoplastic embossing varnish (32) of the feature layer (24).

7. Security element according to at least one of Claims 1 to 6, **characterized in that** the security element comprises a compensating layer (80) which is flexible, more particularly elastic, at the softening temperature of at least one thermoplastic embossing varnish (32) of the feature layer (24).

8. Process for producing an optically variable security element (20) wherein on a carrier (22) a feature layer (24) is generated which comprises, arranged in register with one another in a common plane, first and second feature regions (30, 40), wherein, in the process,
- in the first feature regions (30 or 40), a first embossing varnish layer composed of a first embossing varnish (32 or 42) is applied and an embossed structure (34 or 44) is embossed into the embossing varnish layer and generates a first optical effect, and
- in the second feature regions (40 or 30), a second embossing varnish layer composed of a second embossing varnish (42 or 32) is applied and a second embossed structure (44 or 34) is embossed into the embossing varnish layer and generates a second, different optical effect, and
- where embossing varnishes applied as first and second embossing varnishes (32, 42) each have not only different optical properties but also different solidification properties.

9. Process according to Claim 8, **characterized in that**
- in the first feature regions (30), a first embossing varnish layer composed of a thermoplastic embossing varnish (32) having a relatively high softening temperature and in the second feature regions (40) a second embossing varnish layer composed of a thermoplastic embossing varnish (42) having a lower softening temperature are applied,
- a first embossing step is carried out at relatively high temperature and in this case the first embossing varnish layer is provided with the first embossed structure (34), and
- subsequently a second embossing step is carried out at lower temperature and in this case the second embossing varnish layer is provided with the second embossed structure (44).

10. Process according to Claim 8, **characterized in that**
- in the first feature regions (30), a first embossing varnish layer composed of a thermoplastic embossing varnish (32) and in the second feature regions (40) a second embossing varnish layer composed of a radiation-curing embossing varnish (42) are applied,
- a first embossing step is carried out at relatively high temperature and in this case the first embossing varnish layer is provided with the first embossed structure (34), and
- subsequently a second embossing step at lower temperature is carried out with radiation exposure and in this case the second embossing varnish layer is provided with the second embossed structure (44) and cured.

11. Process according to at least one of Claims 8 to 10, **characterized in that** in a first embossing step, the first embossing varnish layer is embossed and solidified, while the second embossing varnish layer remains deformable and runs partially or completely after the first embossing step.

12. Process according to Claim 8, **characterized in that**
- in the first feature regions (40), a first embossing varnish layer composed of a radiation-curing embossing varnish (42) and in the second feature regions a second embossing varnish layer (30) composed of a thermoplastic embossing varnish (32) are applied, and
- the radiation-curing embossing varnish is provided with the first embossed structure (44) in a first embossing step and cured, and
- subsequently a second embossing step is carried out and in this case the second embossing varnish layer is provided with the second embossed structure (34), wherein preferably, in the second embossing step, the second embossed structure (34) is transferred only into the second embossing varnish layer.

13. Process according to Claim 12, **characterized in that** in the second embossing step, a flexible embossing tool (60), a resilient opposed embossing roll (72) or a flexible compensating layer (80) is used in the layer construction of the security element in order to transfer the second embossed structure only into the second embossing varnish layer.

14. Embossing arrangement comprising
- a security element preproduct for further processing to an optically variable security element according to any of Claims 1 to 7, having a feature layer (24) which comprises, arranged in register with one another in a common plane, first and second feature regions (30, 40), wherein
-- the first feature regions (40) comprise a first embossing varnish layer composed of a first, solidified embossing varnish (42) impressed with an embossed structure (44) which generates a first optical effect, and
-- the second feature regions (30) comprise a second embossing varnish layer composed of a second, unsolidified embossing varnish (32),
-- wherein the first and second embossing varnishes (32, 42) have not only different solidification properties but also different optical properties, and
- a flexible embossing tool (60) having a second embossed structure (34), preferably for impressing an embossed structure which generates a second, different optical effect only into the embossing varnish layer with the unsolidified embossing varnish (32) of the security element preproduct.

15. Embossing arrangement comprising
- a security element preproduct for further processing to an optically variable security element according to any of Claims 1 to 7, having a feature layer (24) which comprises, arranged in register with one another in a common plane, first and second feature regions (30, 40), wherein
-- the first feature regions (40) comprise a first embossing varnish layer composed of a first, solidified embossing varnish (42) impressed with an embossed structure (44) which generates a first optical effect, and
-- the second feature regions (30) comprise a second embossing varnish layer composed of a second, unsolidified embossing varnish (32),
-- wherein the first and second embossing varnishes (32, 42) have not only different solidification properties but also different optical properties, and
- a hard embossing tool (70) having a second embossed structure (34) and a resilient opposed embossing roll (72) having a Shore hardness of less than 90, more particularly of less than 85, preferably for impressing an embossed structure (34) which generates a second, different optical effect only into the embossing varnish layer with the unsolidified embossing varnish (32), the security element preproduct being embossed between the hard embossing tool (70) and the resilient opposed embossing roll (72).

## Revendications

1. Élément de sécurité optiquement variable (20) destiné à sécuriser des objets de valeur, comportant une couche caractéristique (24) qui contient des première et deuxième zones caractéristiques (30, 40) agencées avec précision les unes par rapport aux autres dans un plan commun, où
- les premières zones caractéristiques (30) contiennent une première couche de vernis à gaufrer d'un premier vernis à gaufrer (32) dans lequel est gaufrée une structure de gaufrage (34) qui produit un premier effet optique, et
- les deuxièmes zones caractéristiques (40) contiennent une deuxième couche de vernis gaufré d'un deuxième vernis à gaufrer (42) dans lequel est gaufrée une structure de gaufrage (44) qui produit un deuxième effet optique différent, et
- les premier et deuxième vernis à gaufrer (32, 42) présentent des propriétés optiques différentes, **caractérisé en ce que**
les premier et deuxième vernis à gaufrer (32, 42) présentent des propriétés de solidification différentes.

2. Élément de sécurité selon la revendication 1, **caractérisé en ce que** les premier et deuxième vernis à gaufrer (32, 42) sont chacun formés par un vernis à gaufrer thermoplastique ayant des températures de ramollissement différentes ; ou
le premier vernis à gaufrer est formé par un vernis à gaufrer durcissant par rayonnement, notamment durcissant par UV, et le deuxième vernis à gaufrer est formé par un vernis à gaufrer thermoplastique.

3. Élément de sécurité selon au moins l'une des revendications 1 à 2, **caractérisé en ce que** les premier et deuxième vernis à gaufrer (32, 42) présentent une couleur différente, une transparence différente et/ou une luminescence différente.

4. Élément de sécurité selon au moins l'une des revendications 1 à 3, **caractérisé en ce que**
les structures de gaufrage (34, 44) des première et deuxième couches de vernis à gaufrer présentent chacune des dimensions structurelles dans le plan qui sont comprises entre 30 µm et 200 µm, notamment entre 50 µm et 150 µm ; et/ou
entre les structures de gaufrage des première et deuxième couches de vernis à gaufrer, il existe une zone de transition étroite, de préférence d'une largeur inférieure à 10 µm, notamment inférieure à 5 µm, dans laquelle la hauteur de gaufrage et/ou la qualité de gaufrage de l'une des structures de gaufrage diminue.

5. Élément de sécurité selon au moins l'une des revendications 1 à 4, **caractérisé en ce que**
les couches de vernis à gaufrer des première et deuxième zones caractéristiques (30, 40) sont agencées côte à côte sans espaces ni chevauchements ; et/ou
les première et deuxième couches de vernis à gaufrer sont pourvues d'un revêtement commun augmentant la réflexion (26), notamment d'un revêtement hautement réfringent ou métallique.

6. Élément de sécurité selon au moins l'une des revendications 1 à 5, **caractérisé en ce que** l'élément de sécurité présente un film de support facilement déformable (74), notamment un film de support d'une épaisseur inférieure à 23 µm, de préférence inférieure à 19 µm et de manière particulièrement préférée comprise entre 6 µm et 15 µm, ou un film de support ayant une température de transition vitreuse T_{g} inférieure à la température de ramollissement d'au moins un vernis à gaufrer thermoplastique (32) de la couche caractéristique (24).

7. Élément de sécurité selon au moins l'une des revendications 1 à 6, **caractérisé en ce que** l'élément de sécurité contient une couche de compensation (80) qui est flexible, notamment élastique, à la température de ramollissement d'au moins un vernis à gaufrer thermoplastique (32) de la couche caractéristique (24).

8. Procédé de fabrication d'un élément de sécurité optiquement variable (20), dans lequel une couche caractéristique (24) est produite sur un support (22), laquelle contient des première et deuxième zones caractéristiques (30, 40) agencées avec précision les unes par rapport aux autres dans un plan commun, où dans le procédé
- dans les premières zones caractéristiques (30 ou 40), une première couche de vernis à gaufrer d'un premier vernis à gaufrer (32 ou 42) est appliquée et une structure de gaufrage (34 ou 44) est gaufrée dans la couche de vernis à gaufrer, ce qui produit un premier effet optique, et
- dans les deuxièmes zones caractéristiques (40 ou 30), une deuxième couche de vernis à gaufrer d'un deuxième vernis à gaufrer (42 ou 32) est appliquée et une structure de gaufrage (44 ou 34) est gaufrée dans la couche de vernis à gaufrer, ce qui produit un deuxième effet optique différent, et
- où en tant que premier et deuxième vernis à gaufrer (32, 42) sont appliqués respectivement des vernis à gaufrer qui présentent à la fois des propriétés optiques différentes et des propriétés de solidification différentes.

9. Procédé selon la revendication 8, **caractérisé en ce que**
- dans les premières zones caractéristiques (30), une première couche de vernis à gaufrer d'un vernis à gaufrer thermoplastique (32) ayant une température de ramollissement plus élevée est appliquée, et dans les deuxièmes zones caractéristiques (40), une deuxième couche de vernis à gaufrer d'un vernis à gaufrer thermoplastique (42) ayant une température de ramollissement plus basse est appliquée,
- une première étape de gaufrage est réalisée à une température plus élevée et la première couche de vernis à gaufrer est alors pourvue de la première structure de gaufrage (34), et
- une deuxième étape de gaufrage est ensuite réalisée à une température plus basse et la deuxième couche de vernis à gaufrer est alors pourvue de la deuxième structure de gaufrage (44).

10. Procédé selon la revendication 8, **caractérisé en ce que**
- dans les premières zones caractéristiques (30), une première couche de vernis à gaufrer d'un vernis à gaufrer thermoplastique (32) est appliquée, et dans les deuxièmes zones caractéristiques (40), une deuxième couche de vernis à gaufrer d'un vernis à gaufrer durcissant par rayonnement (42) est appliquée,
- une première étape de gaufrage est réalisée à une température plus élevée et la première couche de vernis à gaufrer est alors pourvue de la première structure de gaufrage (34), et
- une deuxième étape de gaufrage est ensuite réalisée à une température plus basse et sous l'action d'un rayonnement, et la deuxième couche de vernis à gaufrer est alors pourvue de la deuxième structure de gaufrage (44) et durcie.

11. Procédé selon au moins l'une des revendications 8 à 10, **caractérisé en ce que**, dans une première étape de gaufrage, la première couche de vernis à gaufrer est gaufrée et solidifiée, tandis que la deuxième couche de vernis à gaufrer reste déformable et s'écoule partiellement ou complètement après la première étape de gaufrage.

12. Procédé selon la revendication 8, **caractérisé en ce que**
- dans les premières zones caractéristiques (40), une première couche de vernis à gaufrer d'un vernis à gaufrer durcissant par rayonnement (42) est appliquée, et dans les deuxièmes zones caractéristiques, une deuxième couche de vernis à gaufrer (30) d'un vernis à gaufrer thermoplastique (32) est appliquée, et
- le vernis à gaufrer durcissant par rayonnement est pourvu de la première structure de gaufrage (44) et durci lors d'une première étape de gaufrage, et
- une deuxième étape de gaufrage est ensuite réalisée et la deuxième couche de vernis à gaufrer est alors pourvue de la deuxième structure de gaufrage (34),
où la deuxième structure de gaufrage (34) est de préférence transférée uniquement dans la deuxième couche de vernis à gaufrer lors de la deuxième étape de gaufrage.

13. Procédé selon la revendication 12, **caractérisé en ce que**, lors de la deuxième étape de gaufrage, un outil de gaufrage flexible (60), un presseur de gaufrage souple (72) ou une couche de compensation flexible (80) est utilisé dans la structure en couches de l'élément de sécurité afin de ne transférer la deuxième structure de gaufrage que dans la deuxième couche de vernis à gaufrer.

14. Agencement de gaufrage, comprenant
- un élément de sécurité semi-fini destiné à être transformé en un élément de sécurité optiquement variable selon l'une des revendications 1 à 7, comportant une couche caractéristique (24) qui contient des première et deuxième zones caractéristiques (30, 40) agencées avec précision les unes par rapport aux autres dans un plan commun, où
-- les premières zones caractéristiques (40) contiennent une première couche de vernis à gaufrer d'un premier vernis à gaufrer solidifié (42) dans lequel est gaufrée une structure de gaufrage (44) qui produit un premier effet optique, et
-- les deuxièmes zones caractéristiques (30) contiennent une deuxième couche de vernis à gaufrer d'un deuxième vernis à gaufrer non solidifié (32),
-- les premier et deuxième vernis à gaufrer (32, 42) présentant à la fois des propriétés de solidification différentes et des propriétés optiques différentes, et
- un outil de gaufrage flexible (60) ayant une deuxième structure de gaufrage (34), de préférence pour gaufrer une structure de gaufrage qui produit un deuxième effet optique différent, uniquement dans la couche de vernis à gaufrer avec le vernis à gaufrer non solidifié (32) de l'élément de sécurité semi-fini.

15. Agencement de gaufrage, comprenant
- un élément de sécurité semi-fini destiné à être transformé en un élément de sécurité optiquement variable selon l'une des revendications 1 à 7, comportant une couche caractéristique (24) qui contient des première et deuxième zones caractéristiques (30, 40) agencées avec précision les unes par rapport aux autres dans un plan commun, où
-- les premières zones caractéristiques (40) contiennent une première couche de vernis à gaufrer d'un premier vernis à gaufrer solidifié (42) dans lequel est gaufrée une structure de gaufrage (44) qui produit un premier effet optique, et
-- les deuxièmes zones caractéristiques (30) contiennent une deuxième couche de vernis à gaufrer d'un deuxième vernis à gaufrer non solidifié (32),
-- les premier et deuxième vernis à gaufrer (32, 42) présentant à la fois des propriétés de solidification différentes et des propriétés optiques différentes, et
- un outil de gaufrage dur (70) avec une deuxième structure de gaufrage (34) et un presseur de gaufrage souple (72) ayant une dureté Shore inférieure à 90, notamment inférieure à 85, de préférence pour gaufrer une structure de gaufrage (34) qui produit un deuxième effet optique différent, uniquement dans la couche de vernis à gaufrer avec le vernis à gaufrer non solidifié (32), par le fait que l'élément de sécurité semi-fini est gaufré entre l'outil de gaufrage dur (70) et le presseur de gaufrage souple (72).
